# EUROPÄISCHE PATENTSCHRIFT

(11) **EP 3 127 463 B1**
(45) Veröffentlichungstag und Bekanntmachung des Hinweises auf die Patenterteilung: **11.09.2019**
(21) Anmeldenummer: 16178421.0
(22) Anmeldetag: 07.07.2016
(51) Int. Cl.: A47L 15/48

(54) **GESCHIRRSPÜLMASCHINE MIT EINEM LUFTKANAL**
DISHWASHER WITH AN AIR DUCT
LAVE-VAISSELLE COMPRENANT UNE GAINE D'AERATION

(30) Priorität: 03.08.2015 DE 102015214773
(43) Veröffentlichungstag der Anmeldung: 08.02.2017
(73) Patentinhaber: BSH Hausgeräte GmbH, 81739 München (DE)
(72) Erfinder: Lugert, Michael, 89343 Jettingen-Scheppach (DE); Oblinger, Werner, 89426 Bergheim (DE)

(56) Entgegenhaltungen:
- WO-A1-2015/107474
- DE-A1-102009 029 115
- US-A1- 2014 150 286

## Beschreibung

Die vorliegende Erfindung betrifft eine Geschirrspülmaschine, insbesondere Haushaltsgeschirrspülmaschine, mit einem Spülbehälter zur Reinigung von Geschirr, Gläsern, Bestecken oder ähnlichem Spülgut und mit einem Luftkanal.

Bei der Durchführung eines Spülgangs einer haushaltsüblichen Geschirrspülmaschine wird in ein oder mehreren flüssigkeitsführenden Teilspülgängen Spülflüssigkeit üblicherweise mittels einer Umwälzpumpe über ein oder mehrere Sprüheinrichtungen im Innenraum des Spülbehälters einer Geschirrspülmaschine verteilt, insbesondere versprüht, oder in sonstiger Weise auf zu reinigendes Spülgut im Spülbehälter aufgebracht. Als Spülflüssigkeit ist Wasser, insbesondere Frischwasser, vorgesehen, das je nach flüssigkeitsführendem Teilspülgang wie z.B. Reinigungsgang, Klarspülgang, usw. ... des Spülgangs eines durchzuführenden Geschirrspülprogramms ggf. mit Reinigungsmittel, Klarspülmittel, und/oder sonstigen Zusatzstoffen versetzt sein kann. Mit der Spülflüssigkeit werden auf dem Spülgut etwaig vorhandene Schmutzteilchen abgelöst, so dass diese ebenfalls in der Spülflüssigkeit vorhanden sein können. Am Ende des jeweiligen flüssigkeitsführenden Teilspülgangs wird je nach Teilspülgang Wasser oder meist mit Reinigungsmittel, Klarspülmittel, und/oder sonstigen Zusatzstoffen, und/oder mit vom Spülgut abgelösten Schmutzteilchen versetztes Wasser als Spülflüssigkeit mittels einer Entleerungspumpe aus dem Spülbehälter über eine Flüssigkeitsentleerungsleitung teilweise oder ganz abgepumpt. Am Ende des letzten flüssigkeitsführenden Teilspülgangs, insbesondere Klarspülgangs, wird die Spülflüssigkeit möglichst vollständig aus dem Spülbehälter über die Entleerungsleitung entfernt. Danach folgt schließlich ein abschließender Trocknungsgang zur Trocknung des im Innenraum des Spülbehälters untergebrachten, zuvor in den ein oder mehreren vorausgehenden Teilspülgängen nass gemachten Spülguts.

Es gibt Konstruktionstypen von Geschirrspülmaschinen, bei denen jeweils in einer Wandung ihres Spülbehälters eine Luftauslassöffnung, insbesondere Ansaugöffnung, vorgesehen ist, an die außen ein Luftkanal zum Ausströmen bzw. Entweichen, insbesondere Ansaugen, von Luft aus dem Innenraum des Spülbehälters angeschlossen ist. Insbesondere kann der Luftkanal ausgehend von dieser Luftauslassöffnung in der Wandung des Spülbehälters zu ein oder mehreren Komponenten einer Trocknungseinrichtung, wie z.B. zu einem Gebläse bzw. Lüfter zum Ansaugen der Luft, zu einer elektrischen Heizung, und/oder zu einem Sorptionsbehälter einer Sorptionstrocknungsvorrichtung, führen. Von der Trocknungseinrichtung kann in vorteilhafter Weise eine Luft- Rückführleitung, insbesondere ein Stutzen, zu einer Lufteinlassöffnung, insbesondere Einblasöffnung, in einer Wandung, wie z.B. im Boden, des Spülbehälters zurückführen, um durch diese die durch die Trocknungseinrichtung hindurchgeströmte Luft in den Spülbehälter zurückzuleiten. Dieser Einblasöffnung kann zweckmäßigerweise eine Luft- Einblasvorrichtung wie z.B. eine Abdeckkappe im Innenraum des Spülbehälters zugeordnet sein.

Zusätzlich oder unabhängig hiervon kann der Luftkanal, insbesondere sein Ausgang, ggf. mit der Umgebungsluft am Aufstellort der Geschirrspülmaschine luftleitend verbunden sein.

Wenn die Umwälzpumpe einer derart konstruierten Geschirrspülmaschine läuft und sich im Pumpensumpf sammelnde Spülflüssigkeit über ein oder mehrere Zuführleitungen zu ein oder mehrere Sprüheinrichtungen im Spülbehälter fördert, die diese im Spülbehälter versprühen bzw. verspritzen, so besteht die Gefahr, dass Spülflüssigkeits- Sprühstrahlen durch die Luftauslassöffnung, insbesondere Ansaugöffnung, hindurch in den Luftkanal hineintreffen und dort zu unerwünschten Stellen wie z.B. bis zu den ein oder mehreren Komponenten einer an den Luftkanal ausgangsseitig angeschlossenen Trocknungseinrichtung kommen. Dieser Flüssigkeitseintritt könnte dort, insbesondere an den ein oder mehreren Komponenten der Trocknungseinrichtung, zu Beeinträchtigungen oder Schäden führen.

Im Fall, dass der Luftkanal zur Umgebungsluft offen ist, könnte aus diesem Spülflüssigkeit am Aufstellungsort der Geschirrspülmaschine austreten, was unerwünscht ist.

Als eine einfache Abhilfe dagegen, dass Spülflüssigkeits- Sprühstrahlen unmittelbar, insbesondere auf direktem Weg, durch die Luftauslassöffnung des Spülbehälters hindurch unzulässig weit in den Luftkanal hineingespritzt werden und/oder hineinlaufen, insbesondere mit in dessen Ausgangsabschnitt eingefügte und/oder an dessen Ausgang angeschlossene, ein oder mehrere Komponenten einer Trocknungseinrichtung, wie z.B. Gebläse, elektrische Heizung, Sorptionsbehälter, usw.... einer Sorptionstrocknungsvorrichtung, in Kontakt kommen, ist vorgesehen, dass der Luftkanal in Luftströmungsrichtung betrachtet nach der Luftauslassöffnung in der Wandung des Spülbehälters einen aufsteigenden Kanalabschnitt und nach einem oberen Scheitelpunkt einen sich daran anschließenden, abfallenden Kanalabschnitt aufweist. Durch ihren erzwungenen Hochlauf im aufsteigenden Kanalabschnitt des Luftkanals können Spülflüssigkeits- Sprühstrahlen oder Spülflüssigkeitschwalle, die beim Spülbetrieb der Geschirrspülmaschine mit Spülflüssigkeit etwaig durch die Luftauslassöffnung des Spülbehälters in den Luftkanal hineintreffen oder hineinlaufen, weitgehend davon abgehalten werden, in den weiteren Verlauf des Luftkanals, insbesondere in dessen absteigenden Kanalabschnitt und noch weiter, vorzudringen.

Die US 2014/150286 A1 zeigt eine Geschirrspülmaschine mit einer Luftabsaugung aus einem Spülbehälter, wobei die Luftabsaugung einen ersten, sich kontinuierlich von einer Luftauslassöffnung verjüngenden Kanalabschnitt umfasst. Die obere Begrenzung dieses ersten Kanalabschnitts verläuft als horizontale Wandung, die den eingesaugten Luftstrom entsprechend horizontal zu der düsenartigen Öffnung in den weiteren Kanalabschnitt hin führt. In einer Ausführung ist im ersten Kanalabschnitt sogar ein leicht fallender Luftstrom eingezeichnet.

Des weiteren verjüngt der Querschnitt dieser Kanalabschnitt in einer nicht parallelen Version kontinuierlich von der Luftauslassöffnung an, und zwar sowohl in Höhenrichtung als auch in Breitenrichtung. Bis hin zur schmalen, schlitzartigen Düse muss daher die Geschwindigkeit der eingesaugten Luft zur Erfüllung des Bernoulli-Kriteriums stetig zunehmen, um auch am engsten Querschnitt genug Luft pro Zeiteinheit durchführen zu können. Dadurch werden Flüssigkeits- und Feststoffteilchen mitgerissen und zu einem recht hohen Teil bis in den zweiten, abfallenden Kanalabschnitt transportiert.

Der Erfindung liegt die Aufgabe zugrunde, eine Geschirrspülmaschine, insbesondere Haushalts- Geschirrspülmaschine, mit einem für deren Spülbetrieb mit Spülflüssigkeit und Trocknungsbetrieb weiter verbesserten Luftkanal bereitzustellen.

Die Erfindung löst das Problem durch eine erfindungsgemäße Geschirrspülmaschine mit den Merkmalen des Anspruchs 1 oder des Anspruchs 2, die miteinander kombiniert sein können:
Gemäß Anspruch 1 ist eine Geschirrspülmaschine geschaffen, insbesondere Haushaltsgeschirrspülmaschine, mit einem Spülbehälter zur Reinigung von Geschirr, Gläsern, Bestecken oder ähnlichem Spülgut und mit einem Luftkanal, der in Strömungsrichtung betrachtet einen aufsteigenden Kanalabschnitt und einen nachfolgenden, absteigenden Kanalabschnitt aufweist, wobei der aufsteigende Kanalabschnitt mit einer Luftauslassöffnung des Spülbehälters verbunden ist, aus der in mindestens einer Betriebsphase eines Geschirrspülgangs Luft oder ein Luft-/Dampfgemisch aus dem Spülbehälter in den Luftkanal ausströmt, insbesondere angesaugt ist, wobei die Durchlassquerschnittsfläche des aufsteigenden Kanalabschnitts gegenüber der Durchlassquerschnittsfläche der Luftauslassöffnung, und/oder gegenüber der Durchlassquerschnittsfläche des absteigenden Kanalabschnitts zumindest entlang einem Teilabschnitt, insbesondere entlang einem der Luftauslassöffnung nachfolgenden bzw. nachgeordneten Anfangsabschnitt, derart vergrößert ist, dass dort im aufsteigenden Kanalabschnitt die Strömungsgeschwindigkeit der hindurchströmenden Luft oder des hindurchströmenden Luft-/Dampfgemisches soweit herabgesetzt ist, dass sich aus der Luft oder aus dem Luft-/Dampfgemisch mitgeführtes Aerosol bzw. mitgeführte Aerosole, insbesondere Flüssigkeitströpfchen und/oder Feststoffpartikel, im aufsteigenden Kanalabschnitt, insbesondere in dessen Anfangsabschnitt, abscheidet bzw. abscheiden.

Besonders günstig ist es, wenn - wie hier im Ausführungsbeispiel - der aufsteigende Kanalabschnitt nicht nur entlang seinem Anfangsabschnitt AA, sondern über seinen Gesamtverlauf eine derartige Vergrößerung seiner Durchlassquerschnittsfläche gegenüber der Durchlassquerschnittsfläche der Luftauslassöffnung und/oder gegenüber der Durchlassquerschnittsfläche des absteigenden Kanalabschnitts aufweist.

Zum einen ist ein Rückhalt von Spülflüssigkeits- Sprühstrahlen oder Spülflüssigkeitschwalle, die beim Spülbetrieb der erfindungsgemäßen Geschirrspülmaschine mit Spülflüssigkeit etwaig durch die Luftauslassöffnung des Spülbehälters in den Luftkanal hineintreffen oder hineinlaufen, durch ihren erzwungenen Hochlauf im aufsteigenden Kanalabschnitt des Luftkanals bereitgestellt.

Zum anderen ist jetzt zusätzlich eine Abscheidung von Aerosol(en), insbesondere von Flüssigkeitströpfchen und/oder Feststoffpartikeln, aus der Luft- oder Luft-/Dampfgemisch-Strömung, die den Spülbehälter während mindestens einer Betriebsphase eines Geschirrspülgangs über die Luftauslassöffnung in den Luftkanal hinein verlässt, im aufsteigenden Kanalabschnitt dadurch sichergestellt, dass zumindest entlang einem Teilabschnitt, insbesondere entlang einem der Luftauslassöffnung nachfolgenden bzw. nachgeordneten Anfangsabschnitt, des aufsteigenden Kanalabschnitts dessen Durchlassquerschnittsfläche gegenüber der Durchlassquerschnittsfläche der Luftauslassöffnung, und/oder gegenüber der Durchlassquerschnittsfläche des absteigenden Kanalabschnitts vergrößert ist. Die Durchlassquerschnittsfläche zumindest eines Teilabschnitts, insbesondere des Anfangsabschnitts, des aufsteigenden Kanalabschnitts ist erfindungsgemäß derart gegenüber der Durchlassquerschnittsfläche der Luftauslassöffnung und/oder der Durchlassquerschnittsfläche des absteigenden Kanalabschnitts vergrößert, dass im aufsteigenden Kanalabschnitt die Strömungsgeschwindigkeit der hindurchströmenden Luft oder des hindurchströmenden Luft-/Dampfgemisches soweit herabgesetzt ist, dass sich durch die Luft oder durch das Luft-/Dampfgemisch mitgezogene bzw. mitgerissene Aerosole, insbesondere Flüssigkeitströpfchen und/oder Feststoffpartikel, im aufsteigenden Kanalabschnitt, insbesondere in dessen Anfangsabschnitt, abscheiden bzw. absetzen. Dadurch ist von vornherein, d.h. schon zu Beginn des Luftkanals, in zuverlässiger Weise vermieden, dass Aerosole, insbesondere Flüssigkeitströpfchen wie z.B. Wassertropfen, und/oder Feststoffpartikel wie z.B. Reinigerreste, Klarspülmittelreste, Zusatzstoffe, und/oder Schmutzpartikel, in Luftströmungsrichtung betrachtet in den absteigenden Abschnitt des Luftkanals (hinter dessen aufsteigenden Kanalabschnitt), und/oder gar in ein oder mehrere Komponenten einer Trocknungseinrichtung, die dem absteigenden Kanalabschnitt etwaig nachgeordnet und/oder etwaig in diesen eingefügt sind, gelangen. Der absteigende Kanalabschnitt sowie ein sich etwaig an dessen unteres Ende anschließender Luftströmungspfad, in den insbesondere ein oder mehrere Komponenten einer Trocknungseinrichtung eingefügt sein können, bleiben somit von unzulässig großen Mengen an sich ansammelnder Spülflüssigkeit und/oder Aerosol(en) weitgehend unbeaufschlagt. Es können sich nach dem aufsteigenden Kanalabschnitt keine zu großen Mengen an Spülflüssigkeit und/oder Aerosol(en) mehr im ausgangsseitigen Abschnitt des Luftkanals oder danach ansammeln, die z.B. zu Geruchsproblemen und/oder zu Beeinträchtigungen oder gar Funktionsausfällen von ein oder mehreren Komponenten einer Trocknungseinrichtung führen könnten, die in den absteigenden Kanalabschnitt eingefügt sind und/oder ihm nachfolgen. Ein unzulässiger Eintrag von Spülflüssigkeit und/oder Aerosol aus dem Spülbehälter durch die Luftströmung in den absteigenden Kanalabschnitt und/oder insbesondere in den diesem nachfolgenden Luftpfad ist somit über die Betriebslebensdauer der Geschirrspülmaschine hinweg weitgehend vermieden.

Zudem können durch die Vergrößerung der Durchlassquerschnittsfläche zumindest eines Teilabschnitts, insbesondere eines Anfangsabschnitts im Bereich der Luftauslassöffnung, des aufsteigenden Kanalabschnitts Strömungs- , insbesondere Druckverluste, für einen gewünschten Volumenstrom der durchströmenden Luft oder des durchströmenden Luft-/Dampfgemisches gegenüber dem Fall eines Luftkanals abgesenkt werden, der entlang seinem Gesamtverlauf durchgehend nur jeweils die geringere Durchlassquerschnittsfläche des absteigenden Kanalabschnitts des erfindungsgemäß ausgebildeten Luftkanals hätte. Dadurch ist für einen Lüfter, der im Luftkanal untergebracht oder mit dessen ausgangsseitigem Ende verbunden ist, eine geringere Luftdurchsatzleistung als im Fall eines Luftkanals erforderlich, der entlang seinem Gesamtverlauf durchgehend nur jeweils die geringere Durchlassquerschnittsfläche des absteigenden Kanalabschnitts des erfindungsgemäß ausgebildeten Luftkanals hätte.

Insbesondere ist die durch die erfindungsgemäße Konstruktion des Luftkanals bewirkte zusätzliche Abscheidung von Aerosol(en) vorteilhaft, wenn in einem Teilspülgang eines Geschirrspülgangs mittels ein oder mehrerer Sprüheinrichtungen Spülflüssigkeit im Spülbehälter versprüht oder verspritzt, oder in sonstiger Weise Spülflüssigkeit im Spülbehälter bewegt oder umgewälzt wird, und dabei gleichzeitig Luft oder ein sich z.B. beim Erwärmen der Spülflüssigkeit im Spülbehälter bildendes Luft-/Dampfgemisch aus dem Spülbehälter durch die Luftauslassöffnung z.B. mittels eines Lüfters oder Gebläses in den Luftkanal abgesaugt wird. Denn durch das laufende Gebläse wird im Luftkanal eine erzwungene Luftströmung bewirkt, die eine höhere Strömungsgeschwindigkeit als die im Luftkanal stehende Luft oder im Luftkanal nur durch natürliche Konvektion bewegte Luft im Fall aufweist, dass das Gebläse stillsteht oder ganz fehlt. Durch die vom laufenden Gebläse erzeugte erzwungene Luftströmung ist die Gefahr erhöht, dass durch die Luft Aerosol(e) wie z.B. Flüssigkeitströpfchen und/oder Feststoffteilchen aus dem Spülbehälter mit in den Luftkanal hineingerissen und durch diesen hindurch zu ein oder mehreren Komponenten einer Trocknungseinrichtung transportiert wird (werden), die gegenüber einer Beaufschlagung mit Aerosol(en) empfindlich sind, durch diese geschädigt werden oder unbrauchbar werden.

In Ausbildung nach Anspruch 2 der Erfindung verlaufen der aufsteigende Kanalabschnitt und der absteigende Kanalabschnitt derart quer zueinander, dass die höchste Stelle des Luftkanals, die zwischen dem aufsteigenden Kanalabschnitt und dem abfallenden Kanalabschnitt liegt, im Wesentlichen im Sprühschatten des aufsteigenden Kanalabschnitts angeordnet ist. Vom Standpunkt der Luftauslassöffnung aus betrachtet ist die höchste Stelle des Luftkanals, hinter der in Strömungsrichtung betrachtet die Eintritts- bzw. Eingangsöffnung in den abfallenden Kanalabschnitt liegt, von einer Wandung des aufsteigenden Kanalabschnitts verdeckt. Dies ist insbesondere derjenige Wandungsteil des aufsteigenden Kanalabschnitts, der dem absteigenden Kanalabschnitt zugewandt ist. Es ist somit keine geradlinige Sichtverbindung zwischen der Luftauslassöffnung und der höchsten Stelle des Luftkanals vorhanden. Wird nun Spülflüssigkeit im Spülbehälter z.B. mit Hilfe einer laufenden Umwälzpumpe über ein oder mehrere Sprüheinrichtungen versprüht bzw. verspritzt, oder in sonstiger Weise im Spülbehälter verteilt oder bewegt, so können manche Spülflüssigkeits- Sprühstrahlen und/oder Flüssigkeitsschwalle zwar durch die Luftauslassöffnung in den aufsteigenden Kanalabschnitt gelangen, jedoch können sie in ihrer geradlinigen Verlängerung nicht direkt in die Eingangsöffnung des abfallenden Kanalabschnitts hineintreffen, da zwischen der Luftauslassöffnung und der Eingangsöffnung des abfallenden Kanalabschnitts eine quergestellte, insbesondere dem abfallenden Kanalabschnitt zugewandte Wandung des aufsteigenden Kanalabschnitts als Abschirmung liegt. Von dieser prallt durch die Luftauslassöffnung in den aufsteigenden Kanalabschnitt hineingespritzte Spülflüssigkeit so ab oder so zurück, dass sie zurück zur Luftauslassöffnung gelenkt wird und vorzugsweise durch diese hindurch in den Spülbehälter zurückläuft.

Zweckmäßigerweise ist die Durchlassquerschnittsfläche zumindest eines Teilabschnitts, insbesondere Anfangsabschnitts, des aufsteigenden Kanalabschnitts mindestens doppelt so groß wie die Durchlassquerschnittsfläche der Luftauslassöffnung, insbesondere zwischen dem Zweifachen und dem Fünffachen der Durchlassquerschnittsfläche der Luftauslassöffnung, gewählt. Beispielsweise kann die Durchlassquerschnittsfläche der Luftauslassöffnung ca. 7 cm² und die Durchlassquerschnittsfläche des aufsteigenden Kanalabschnitts ca. 20 cm² sein. Für dieses vorteilhafte Dimensionierungsbeispiel ergibt sich im Fall eines als Flachkanal ausgebildeten Luftkanals für die Luftströmung und/oder Luft-/Dampfgemischströmung eine Strömungsgeschwindigkeit im aufsteigenden Kanalabschnitt, die auf ca. 30% - 50%, bevorzugt etwa 33% der Strömungsgeschwindigkeit reduziert ist, die die Luftströmung und/oder Luft-/Dampfgemischströmung beim Durchtritt durch die Luftauslassöffnung bzw. beim Eintritt in den Luftkanal hat.

Insbesondere ist es zweckmäßig, wenn die Durchlassquerschnittsfläche zumindest eines Teilabschnitts, insbesondere Anfangsabschnitts, des aufsteigenden Kanalabschnitts zwischen 30% und 200%, bevorzugt zwischen 70% und 125%, größer als die Durchlassquerschnittsfläche des abfallenden Kanalabschnitts ist.

Durch jede einzelne der beiden vorstehenden vorteilhaften Dimensionierungen und erst recht durch deren Kombination ist in Bezug auf die von der Luftströmung aus dem Spülbehälter in den aufsteigenden Kanalabschnitt mitgeführte Gesamtgewichtsmenge an Aerosol(en) in vorteilhafter Weise eine hohe Abscheiderate, insbesondere von mindestens 70%, bevorzugt von mindestens 90%, sichergestellt.

Wird feuchte Luft oder ein Luft-/Wasserdampfgemisch durch den Luftkanal geleitet, so scheidet sich wegen des größeren Durchlassquerschnitts des aufsteigenden Kanalabschnitts und dessen damit einhergehenden größeren Innenwandfläche (im Vergleich zum absteigenden Kanalabschnitt) in vorteilhafter Weise wesentlich mehr Kondensat als im absteigenden Kanalabschnitt ab. Im absteigenden Kanalabschnitt kann sich somit keine unerwünscht große Kondensatmenge mehr bilden, die insbesondere für die ein oder mehreren Komponenten einer dem absteigenden Kanalabschnitt nachgeordneten Trocknungseinrichtung kritisch wären.

Konstruktiv günstig ist es, wenn der Luftkanal vorzugsweise als Flachkanal, insbesondere mit flach rechteckförmiger Querschnittsgeometrieform, ausgebildet ist. Im Querschnitt betrachtet ist also die Breite dieses Flachkanals größer als dessen Bauhöhe. Dadurch ist eine Montage eines solchen Luftkanals insbesondere an einer Seitenwand des Spülbehälters nur wenig aufdickend möglich, obwohl dort nur ein schmaler Einbauspaltraum unter Einhaltung üblicher Standard- Gerätebreiten zur Verfügung steht.

Im Fall eines Flachkanals als Luftkanal ist zumindest entlang einem der Luftauslassöffnung nachgeordneten Anfangsabschnitt, insbesondere entlang dem gesamten Verlauf, des aufsteigenden Kanalabschnitts im Querschnitt betrachtet zweckmäßigerweise eine Breite zwischen 7 und 11 cm sowie eine Dicke bzw. Höhe zwischen 1,5 und 2,5 cm gewählt, während für den absteigenden Kanalabschnitt dieses Flachkanals im Querschnitt betrachtet eine Breite zwischen 4 und 6 cm sowie eine Dicke bzw. Höhe zwischen 1,5 und 4 cm gewählt ist.

Verallgemeinert betrachtet hat sich herausgestellt, dass sich günstige Strömungsverhältnisse zur frühzeitigen Abscheidung von Aerosol(en) bereits im aufsteigenden Luftkanalabschnitt aus der aus der Luftauslassöffnung in den Luftkanal einströmenden Luft, oder aus dem aus der Luftauslassöffnung in den Luftkanal einströmenden Luft-/Dampfgemisch insbesondere dann einstellen, wenn die Durchlassquerschnittsfläche des aufsteigenden Kanalabschnitts zwischen 14 cm² und 20 cm² und die Durchlassquerschnittsfläche des absteigenden Kanalabschnitts zwischen 9 cm² und 12 cm² gewählt ist, um einen gewünschten Luft- oder Luft-/Dampfgemisch-Volumenstrom zwischen 440 l/min und 490 l/min sicherstellen zu können, um ein gegebene Gewichtsmenge zwischen 0,86 und 1,24 kg an Sorptionsmaterial (wie z.B. Zeolith), das in einem Aufnahmebehälter einer dem Gebläse luftleitend nachgeordneten Sorptionstrocknungseinrichtung untergebracht ist, einwandfrei desorbieren, d.h. reversibel dehydrieren zu können.

Zweckmäßig kann es insbesondere sein, wenn die Durchlassquerschnittsfläche zumindest eines Teilabschnitts, insbesondere Anfangsabschnitts, des aufsteigenden Kanalabschnitts derart größer als die Durchlassquerschnittsfläche der Luftauslassöffnung, und/oder derart größer als die Durchlassquerschnittsfläche des abfallenden Kanalabschnitts gewählt ist, dass die Summe aus Auftriebskraft und Reibungskraft eines etwaig in der Luftströmung aus dem Spülbehälter mitgeschleppten Aerosols, insbesondere Flüssigkeitströpfchens und/oder Schmutzpartikels, höchstens gleich, insbesondere kleiner als dessen Gewichtskraft ist. Dann ist sichergestellt, dass das jeweilige Aerosol bereits im aufsteigenden Kanalabschnitt aus der aus dem Spülbehälter ausströmenden, insbesondere abgesaugten Luft oder dem aus dem Spülbehälter ausströmenden, insbesondere abgesaugten Luft-/Dampfgemisch weitgehend vollständig abgeschieden wird bzw. ausfällt. In vorteilhafter Weise können sich die derart im aufsteigenden Kanalabschnitt abgeschiedenen Aerosole, insbesondere Flüssigkeitströpfchen und/oder Feststoffpartikel, sogar zurück zur Luftauslassöffnung und bevorzugt durch die Luftauslassöffnung zurück in den Spülbehälter bewegen, wenn die auf sie wirkende Schwerkraft größer als ihre Auftriebskraft und Reibungskraft in der Luftströmung ist.

Durch die gezielte Absenkung der Geschwindigkeit der Luftströmung im aufsteigenden Kanalabschnitt können Flüssigkeitströpfchen und/oder Feststoffpartikel, die mit der Luft- oder Luft-/Dampfgemisch- Strömung aus dem Spülbehälter durch dessen Auslassöffnung als Aerosol mitgeführt oder mitgerissen werden, weit weniger oder gar nicht mehr über den aufsteigenden Kanalabschnitt hinaus in den diesem nachfolgenden, absteigenden Kanalabschnitt hinein transportiert bzw. hineingeschleppt werden. Der absteigende Kanalabschnitt sowie der diesem nachgeordnete Abschnitt des Luftpfads sowie darin etwaig eingefügte Komponenten einer Trocknungseinrichtung wie z.B. Gebläse, elektrische Heizungseinrichtung, Sorptionsbehälter, usw...., bleiben somit stets weitgehend frei von Aerosol(en), insbesondere Flüssigkeitströpfchen und/oder Feststoffpartikeln (wie z.B. Schmutzteilchen), die von der aus dem Spülbehälter ausströmenden, insbesondere angesaugten Luft, oder aus dem aus dem Spülbehälter ausströmenden, insbesondere angesaugten Luft-/Dampfgemisch durch die Luftauslassöffnung in den Luftkanal mitgerissen werden.

Zudem wirkt die vergrößerte Oberfläche im aufsteigenden Kanalabschnitt als zusätzliche Kondensationsfläche. Dies trägt dazu bei, dass im abfallenden Kanalabschnitt eine Kondensatbildung verringert oder weitgehend vermieden ist, und somit kaum bzw. nur vernachlässigbar wenig oder gar kein Kondensat in die ein oder mehreren Komponenten einer sich an den abfallenden Kanalast anschließenden Trocknungseinrichtung gelangen kann. In diese kann somit keine unzulässig große Kondensatmenge eingeschleppt werden, die dort für die ein oder mehrere Komponenten kritisch werden könnten.

Die erfindungsgemäße Konstruktion ist insbesondere vorteilhaft, wenn mit einem Gebläse, das am Ausgang des absteigenden Luftkanals vorgesehen ist, ein Aufnahmebehälter mit Sorptionsmaterial wie z.B. Zeolith luftleitend verbunden ist, wie z.B. über einen luftleitenden Verbindungskanal. Denn das Desorbieren des Sorptionsmaterials wie z.B. Zeolith kann nun weitgehend unbeeinflusst vom Spülbetrieb während des jeweiligen spülflüssigkeitsführenden Teilspülgangs durchgeführt werden kann. Während des Desorptionsvorgangs läuft das Gebläse, so dass Luft aus dem Spülbehälter durch dessen Luftauslassöffnung in den Luftkanal angesaugt wird, durch das Sorptionsmaterial des Aufnahmebehälters hindurchströmt und dann über eine Ausblasvorrichtung in den Spülbehälter hinein ausgeblasen wird. Während des Desorptionsvorgangs wird das Sorptionsmaterial mittels einer elektrischen Heizung so aufgeheizt, dass das in ihm während des Trocknungsgangs eines vorausgehenden Spülgangs gespeicherte Wasser ausgetrieben, dieses von der das Sorptionsmaterial durchströmenden Luft aufgenommen und zurück in den Spülbehälter transportiert wird. Das Sorptionsmaterial wird also durch Aufheizen bzw. Wärmezufuhr getrocknet und dadurch regeneriert. Die zur Desorption eingesetzte Wärmeenergie wird dabei durch die im Zirkulationssystem von Spülbehälter und Luftkanal umgewälzte Luft in den Spülbehälter transportiert und erwärmt dort die vorhandene Spülflüssigkeit. Dies ist besonders energieeffizient, weil die zur Desorption aufgewandte Wärmeenergie zugleich zum Aufheizen von Spülflüssigkeit in ein oder mehreren Teilspülgängen des jeweiligen Spülgangs verwendet werden kann. Zweckmäßigerweise wird die jeweilige Desorptionsphase meist während eines Anfangszeitabschnitts eines Teilspülgangs wie z.B. des Reinigungsgangs zur Vorerwärmung der im Spülbehälter jeweilig vorhandenen Spülflüssigkeitsmenge durchgeführt und danach mittels einer Wasserheizung weiter auf eine gewünschte Temperatur aufgeheizt. Durch den Rückhalt von Spülflüssigkeits- Sprühstrahlen und der zusätzlichen Abscheidung von Aerosol(en) im aufsteigenden Kanalabschnitt wird während des jeweiligen Desorptionsvorgangs, der ja während eines flüssigkeitsführenden Teilspülgangs mit im Spülbehälter durch ein oder mehrere Sprüheinrichtungen versprühter oder in sonstiger Weise verteilter oder umgewälzter, aufzuheizender Spülflüssigkeit durchgeführt wird, die Zufuhr von zusätzlicher Spülflüssigkeit und/oder Aerosol(en) mit der Luftströmung aus dem Spülbehälter in das Sorptionsmaterial hinein weitgehend vermieden. Eine zusätzliche Einlagerung von Spülflüssigkeit und/oder Aerosol(en) in das Sorptionsmaterial zusätzlich zu der Wasserspeichermenge, die im Sorptionsmaterial während des Trocknungsgangs des vorausgehenden Spülgangs gespeichert worden ist, findet somit nicht statt. Somit ist also im wesentlichen nur soviel Wärmeenergie aufzuwenden, dass diese gerade ausreicht, diejenige Menge Wasser aus dem Sorptionsmaterial auszutreiben, die im Sorptionsmaterial während des Trocknungsgangs des vorausgehenden Spülgangs eingelagert worden ist und nicht mehr. Nach dem Ende des Desorptionsvorgangs im jeweiligen Teilspülgang (ab dem Zeitpunkt, ab dem die für die Desorption verwendete Heizungseinrichtung deaktiviert bzw. ausgeschaltet ist,) kann auch dann, wenn in diesem Teilspülgang, wie z.B. Reinigungsgang, noch weiter Spülflüssigkeit im Spülbehälter versprüht oder dort in sonstiger Weise umgewälzt oder bewegt wird, und/oder wenn ein oder mehrere Teilspülgänge mit Spülbetrieb wie z.B. mindestens ein Zwischenspülgang und/oder ein Klarspülgang nachfolgen, der am Ende des Desorptionsvorgangs erreichte Trockenheitsgrad und damit einhergehende Regenerationsgrad des Sorptionsmaterials bis zum Beginn des spülgangabschließenden Trocknungsgangs beibehalten werden. Ist das Sorptionsmaterial in seinem Aufnahmebehälter am Ende der Desorptionsvorgangs weitgehend vollständig regeneriert, so bleibt es dies bis zum Beginn des spülgangabschließenden Trocknungsgang trotz eines nach dem Desorptionsende noch durchgeführten Spülbetriebs, während dem im Spülbehälter Spülflüssigkeit mittels der ein oder mehreren Sprüheinrichtungen versprüht oder dort in sonstiger Weise verteilt, bewegt oder umgewälzt wird. Ein solcher Spülbetrieb kann im selben Teilspülgang wie z.B. in der sogenannten Nachwaschphase des Reinigungsgangs, während der die Heizung zum Desorbieren ausgeschaltet ist, und/oder in nachfolgenden Teilspülgängen wie z.B. dem Zwischenspülgang und/oder Klarspülgang stattfinden. Zusammenfassend betrachtet sind also Einbußen der Wasserspeicherkapazität des Sorptionsmaterials im Sorptionsbehälter, wie sie durch die zusätzliche Einlagerung von Spülflüssigkeit und/oder Aerosol(en) während des Desorptionsvorgangs oder danach bis zum Beginn des Trocknungsgangs entstehen könnten, durch die erfindungsgemäße Konstruktion reduziert oder weitgehend vermieden. Da eine Einschleppung von Spülflüssigkeitströpfchen und/oder Aerosol(en) in den Sorptionsbehälter in zuverlässiger Weise vermieden ist, kommt es auch nicht zu Beeinträchtigungen oder Schädigungen der ursprünglichen Materialeigenschaften des Sorptionsmaterials, d.h. dieses bleibt über die Gesamtlebensdauer der Geschirrspülmaschine einwandfrei reversibel dehydrierbar. Insbesondere können sich an und/oder in das Sorptionsmaterial keine Feststoffteilchen wie z.B. Schmutzpartikel, insbesondere Fettmoleküle, Geruchspartikel, Reinigungsmittelbestandteile, Klarspülmittelbestandteile, Zusatzstoffe, usw.... dauerhaft an- und/oder einlagern, so dass das Sorptionsmaterial sauber und für die Trocknung hinsichtlich seiner sorbierenden Eigenschaften voll funktionstüchtig bleibt. Es ist durch die weitgehend vollständige Abscheidung der in der Luft- oder Luft-/Dampfgemisch- Strömung aus dem Spülbehälter mitgeschleppten Spülflüssigkeitströpfchen und/oder Feststoffpartikel bereits im aufsteigenden Kanalabschnitt sichergestellt, dass diese nicht mit dem Sorptionsmaterial in Kontakt kommen. Es ist somit vermieden, dass die für das Adsorption-/Desorptionsverhalten maßgebliche Materialstruktur des Sorptionsmaterials Zeolith mit flüssigen Wassertröpfchen benetzt wird und sich dadurch auflöst und unbrauchbar wird. Die erfindungsgemäße Abscheidung von Aerosol(en) ist insbesondere in Bezug auf den jeweiligen Desorptionsvorgang vorteilhaft, während dem das Sorptionsmaterial auf hohe Temperaturen, insbesondere zwischen 200°C und 300°C aufgeheizt wird. Würden dabei Spülflüssigkeitströpfchen, die eine gegenüber dem Sorptionsmaterial wesentlich niedrigere Temperatur, insbesondere von höchstens 75°C aufweisen, auf das demgegenüber sehr heiße Sorptionsmaterial wie z.B. Zeolith treffen, so könnte dieses zerbersten oder platzen, d.h. zerstört werden. Zusätzlich oder unabhängig hiervon ist vermieden, dass sich Schmutzteilchen wie z.B. Fettmoleküle, die insbesondere zu Geruchsproblemen führen könnten, oder sonstige Feststoffteilchen am Sorptionsmaterial anlagern und dessen ursprünglich vorhandene adsorbierende und/oder desorbierende Materialeigenschaften beeinträchtigen oder schädigen können. Solche, insbesondere irreparablen, Schäden des Sorptionsmaterials können durch die Abscheidung der Flüssigkeitströpfchen im aufsteigenden Ast des Luftkanals nicht mehr vorkommen. Es bleibt jetzt in vorteilhafter Weise die ursprüngliche Sorptionsleistungsfähigkeit (Trocknungsfähigkeit) als auch Regenerationsfähigkeit (Desorptionsfähigkeit) des Sorptionsmaterials wie z.B. Zeolith über die gesamte Betriebslebensdauer der Geschirrspülmaschine weitgehend erhalten. Wird Flüssigkeit im Spülbehälter während eines Teilspülgangs wie z.B. des Reinigungsgangs umgewälzt/versprüht, und gleichzeitig eine Desorptionsphase der Sorptionstrocknungseinrichtung durchgeführt, bei der das Gebläse eingeschaltet ist und Luft aus dem Spülbehälter über die Auslassöffnung in den Luftkanal angesaugt wird, durch eine Heizeinrichtung erwärmt und durch das Sorptionsmaterial des Sorptionsbehälters geleitet wird, so werden jetzt bereits im aufsteigenden Kanalabschnitt bzw. -ast die Aerosole wie z.B. Flüssigkeitströpfchen und /oder Feststoffpartikel aus der durchströmenden Luft von einem Weitertransport abgehalten. Sie können somit im Luftkanal nicht mehr weiter kommen und in das Sorptionsmaterial im Sorptionsbehälter gelangen. Auf diese Weise bleiben dessen ursprünglich gegebenen Materialeigenschaften weitgehend erhalten.

Vorzugsweise kann die Durchlassquerschnittsfläche zumindest eines Teilabschnitts, insbesondere Anfangsabschnitts, des aufsteigenden Kanalabschnitts derart gegenüber der Durchlassquerschnittsfläche der Luftauslassöffnung, und/oder derart gegenüber der Durchlassquerschnittsfläche des absteigenden Kanalabschnitts vergrößert sein, dass sich im aufsteigenden Kanalabschnitt eine erste Strömungsgeschwindigkeit, insbesondere von lediglich 2,0 m/sec bis 4,0 m/sec, und im absteigenden Kanalabschnitt eine dergegenüber zweite, höhere Strömungsgeschwindigkeit, insbesondere von 5,0 m/sec bis 15,0 m/sec, für die Luftströmung einstellt, wenn das Gebläse mit seiner vorgegebenen Betriebsdrehzahl, insbesondere von etwa 5600 U/min, während der Desorptionsphase und/oder Adsorptionsphase einer Sorptionstrocknungsvorrichtung (SV) läuft.

Günstig kann es insbesondere sein, wenn in Höhenrichtung (der Geschirrspülmaschine an deren jeweiligem Aufstellort) betrachtet der aufsteigende Kanalabschnitt und der absteigende Kanalabschnitt unter einem spitzen Aufspreizwinkel, insbesondere zwischen 25° und 75°, bevorzugt zwischen 30° und 60°, auseinanderlaufen. Vom gedachten Schnittpunkt der Mittelachsen des aufsteigenden Kanalabschnitts und des abfallenden Kanalabschnitts aus in Aufwärtsrichtung bzw. Höhenrichtung der Geschirrspülmaschine betrachtet, oder von der Luftauslassöffnung aus betrachtet gehen die beiden Kanalabschnitte auseinander, d.h. sie entfernen sich voneinander. Auf diese Weise werden Flüssigkeits- Sprühstrahlen, die aus dem Spülbehälter in den aufsteigenden Ast bzw. Kanalabschnitt des Luftkanals gelangen, vom absteigenden Kanalabschnitt in vorteilhafter Weise weggeführt bzw. weggerichtet. Ein Hineintreffen bzw. Hineinlaufen von Spülflüssigkeit in den abfallenden Kanalabschnitt ist somit weitgehend vermieden. Zugleich ist der Luftkanal durch den spitzen Aufspreizwinkel zwischen seinem aufsteigenden Kanalast bzw. Kanalabschnitt und seinem abfallenden Kanalabschnitt insgesamt nicht übermäßig raumgreifend, sondern für die zur Verfügung stehenden Platzverhältnisse in und/oder an der Geschirrspülmaschine gegebener Standard-Abmessungen ausreichend kompakt, so dass er z.B. außen an eine durch die Seitenwand des Spülbehälters bereitgestellte Aufnahmefläche passt.

Insbesondere ist es günstig, wenn zumindest der Anfangsabschnitt des aufsteigenden Kanalabschnitts zur Waagerechten mit einem positiven Steigungswinkel, insbesondere zwischen 30° und 60°, verläuft. Entgegen der Luftströmungsrichtung LSR betrachtet weist der aufsteigende Kanalabschnitt somit ein ausreichendes Gefälle dafür auf, dass Flüssigkeitströpfchen, die im aufsteigenden Kanalabschnitt, insbesondere in dessen Anfangsabschnitt abgeschieden werden, dort hängen bleiben und/oder sich dort sammeln, nach unten in Richtung Luftauslassöffnung ablaufen und ggf. durch diese zurück in den Spülbehälter fließen. Mit diesen nach unten ablaufenden Flüssigkeitströpfchen werden auch Feststoffteilchen oder sonstige Aerosole von der Innenwandung des aufsteigenden Kanalabschnitts mit abtransportiert bzw. abgespült und insbesondere durch die Luftauslassöffnung zurück in den Spülbehälter befördert. Auf diese Weise bleibt der aufsteigende Kanalabschnitt weitgehend sauber. Zusätzliche Konstruktionsmaßnahmen zur Entsorgung von Flüssigkeitströpfchen und/oder sonstiger Aerosole aus dem Luftkanal wie z.B. extra Abtropfleitungen oder ein gesonderter Auffangbehälter sind nicht erforderlich.

Zweckmäßigerweise können ausgehend von der Luftauslassöffnung des Spülbehälters der aufsteigende Kanalabschnitt und zumindest das eingangsseitige Teilstück des absteigenden Kanalabschnitts ein kontinuierlich verlaufendes Bogenstück bilden. Dadurch können Strömungs- , insbesondere Druckverluste, für die durch den Luftkanal geführte Luftströmung geringer als bei einer abrupten 180° Kurvenkehre zwischen einem vertikal aufsteigenden Kanalabschnitt und einem vertikal absteigenden Kanalabschnitt gehalten werden. Da bereits der aufsteigende Kanalabschnitt ausgehend von der Luftauslassöffnung eine Bogenabschnittsform aufweist und diese Bogenform zumindest vom eingangsseitigen Teilstück des absteigenden Kanalabschnitts stetig fortgesetzt ist, lässt sich für die aus der Luftauslassöffnung ausströmende Luft ein Luftkanalbogen mit einem größeren Kurvenradius als bei einer abrupten 180°- Kehre zwischen einem vertikal aufsteigenden Kanalabschnitt und einem vertikal absteigenden Kanalabschnitt bereitstellen. Insbesondere lässt sich der Luft- und/oder Luft-/Dampfgemisch- Strömung, die den Spülbehälter durch die Luftauslassöffnung verlässt, eine zirkulare Strömungskomponente aufprägen. Die Strömung der Luft oder des Luft-/Dampfgemisches, die in diesem kontinuierlich verlaufenden Bogenstück entlangläuft, weist an jeder Stelle dieses Bogenabschnitts eine tangentiale Richtungskomponente auf.

Es erfolgt vorzugsweise bereits ausgehend vom Bereich der Luftauslassöffnung eine günstigerweise kontinuierliche Umwandlung bzw. Umlenkung der aufwärtsgerichteten Strömung im aufsteigenden Kanalabschnitt in eine, insbesondere vertikal, nach unten gerichtete Strömung im absteigenden Kanalabschnitt und kein abrupter 180° Richtungswechsel, der zu unzulässig großen Strömungsverlusten führen würde.

Günstig kann es z.B. sein, wenn der Außenrand des Bogenstücks durch einen Kreisbogenabschnitt eines ersten Kreises und der Innenrand des Bogenstücks durch einen Kreisbogenabschnitt eines zweiten Kreises gebildet ist, wobei der gedachte Mittelpunkt des ersten Kreises vom gedachten Mittelpunkt des zweiten Kreises insbesondere verschieden ist. Dadurch lässt sich auf einfache Weise ein stetiger Kurvenübergang zwischen dem aufsteigenden Kanalabschnitt und dem absteigenden Kanalabschnitt sicherstellen.

Insbesondere kann es besonders vorteilhaft sein, wenn ausgehend von der Luftauslassöffnung der aufsteigende Kanalabschnitt und das eingangsseitige Teilstück des absteigenden Kanalabschnitts ein kontinuierlich verlaufendes Bogenstück mit dessen Bogenlänge zunehmender Krümmung, insbesondere etwa in Form einer Klothoide, bilden. Dadurch können Strömungsverluste, insbesondere Druckverluste, für die durch den Luftkanal geführte Luftströmung besonders gering gehalten werden.

Vorteilhaft kann es insbesondere sein, wenn im aufsteigenden Kanalabschnitt eine Vielzahl von Längsrippen vorgesehen ist, die im Wesentlichen dem Längsverlauf des aufsteigenden Kanalabschnitts zumindest entlang einem Teilstück, insbesondere einem unteren Teilstück im Bereich der Luftdurchlassöffnung des Spülbehälters, nachfolgen. Diese sorgen für eine weiter verbesserte Abscheidung von Aerosol(en) aus der Luft oder dem Luft-/Dampfgemisch, die oder das aus dem Spülbehälter durch die Luftauslassöffnung in den Luftkanal einströmt.

Zweckmäßigerweise ist dazu der Spaltabstand zwischen je zwei benachbarten Längsrippen im Wesentlichen gleich oder kleiner als die Querschnittsbreite eines durch die Luftströmung etwaig aus dem Spülbehälter mitgeführten Aerosols, insbesondere Flüssigkeitströpfchens und/oder Schmutzpartikels. Er liegt bevorzugt zwischen 3 und 4 mm.

Vorteilhaft kann es nach einer zweckmäßigen Weiterbildung der Erfindung sein, wenn zumindest eine Querrippe in Strömungsrichtung betrachtet im oberen Scheitelbereich des Luftkanals im Wesentlichen im Sprühschatten des Innenrands des aufsteigenden Kanalabschnitts liegt. Diese sorgt für einen weiter verbesserten Rückhalt von Aerosol(en) im aufsteigenden Kanalabschnitt, so dass der absteigende Kanalabschnitt von diesen verbessert frei oder unbeaufschlagt bleibt.

Ferner kann es vorteilhaft sein, wenn der absteigende Kanalabschnitt im Wesentlichen vertikal verläuft. Dadurch kann an seinem unteren, ausgangsseitigen Ende in geradliniger Verlängerung seiner vertikalen Längserstreckung ein Gebläse bzw. Lüfter angeschlossen werden. Durch den geraden Abgang nach unten zum Gebläseanschluss sind weitere Strömungs- , insbesondere Druckverluste, weitgehend vermieden. Zudem ist es somit ermöglicht, das Gebläse unterhalb des Spülbehälterbodens in einem Sockel oder Bodenbaugruppe unterzubringen.

Sonstige Weiterbildungen der Erfindung sind in den Unteransprüchen wiedergegeben.

Die vorstehend erläuterten und/oder in den Unteransprüchen wiedergegebenen vorteilhaften Aus- und Weiterbildungen der Erfindung können dabei - außer z. B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Ausführungsbeispiele darstellenden Zeichnungen näher erläutert. Es zeigen, jeweils in einer schematischen Prinzipskizze:
- Figur 1: in schematischer perspektivischer Ansicht von schräg vorne eine Ausführungsform einer erfindungsgemäßen Geschirrspülmaschine mit einer Sorptionstrocknungseinrichtung,
- Figur 2: eine schematische Seitenansicht des Spülbehälters der Geschirrspülmaschine von Figur 1 mit einem Luftkanal in Draufsicht betrachtet, der zur Sorptionstrocknungseinrichtung führt,
- Figur 3: als Einzelheit den Luftkanal von Figur 2 in Draufsicht betrachtet bei Blickrichtung senkrecht zur Seitenwand des Spülbehälters von Figur 2,
- Figur 4: ein schematisches Diagramm zur Erläuterung der Strömungsgeschwindigkeiten in der Luftauslassöffnung des Spülbehälters und im Luftkanal der Figuren 1 - 3, und
- Figur 5: einen schematischen Querschnitt des aufsteigenden Kanalabschnitts des Luftkanals der Figuren 3, 4 im Bereich der Luftauslassöffnung des Spülbehälters der Figur 2.

In den Figuren 1 - 5 sind einander entsprechende Teile mit denselben Bezugszeichen versehen. Dabei sind nur diejenigen Bestandteile einer Geschirrspülmaschine mit Bezugszeichen versehen und erläutert, welche für das Verständnis der Erfindung erforderlich sind.

Wenn im Rahmen der Erfindung Orts- und/oder Richtungsangaben gemacht werden, wie z.B. Höhenrichtung, Abwärtsrichtung, Seitenwand, oben, unten, usw...., so bezieht sich dies in der Regel jeweils auf den Standpunkt eines Benutzers, den dieser zur Bedienung wie z.B. zum Ein-/Ausschalten, zur Programmauswahl, zum Be- und/oder Entladen von Spülgut, usw.... einer Geschirrspülmaschine vor dieser stehend einnimmt, wenn diese am jeweilig vorgesehenen Standort betriebsbereit aufgestellt, insbesondere in die Nische einer Möbelreihe, oder in ein Küchenmöbel eingebaut ist.

Die in Figur 1 schematisch dargestellte Geschirrspülmaschine GS ist eine HaushaltsGeschirrspülmaschine und weist als Bestandteil eines Korpus' KP einen Spülbehälter SB zur Aufnahme von zu bearbeitendem Spülgut wie z.B. Geschirr, Töpfen, Bestecken, Gläsern, Kochutensilien u. ä. auf. Das Spülgut kann dabei zum Beispiel in ein oder mehreren Geschirrkörben GK und/oder einer Besteckschublade BS derart halterbar sein, dass es dort von Spülflotte bzw. Spülflüssigkeit beaufschlagbar ist. Der Spülbehälter SB kann einen zumindest im Wesentlichen rechteckigen Grundriss mit einer in Betriebsstellung einem Benutzer zugewandten Vorderseite VR aufweisen. Die Vorderseite VR kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter SB ist insbesondere an dieser Vorderseite VR von einer Tür TR verschließbar. Diese Tür TR ist in Figur 1 in teilweise geöffneter und dann schräg zur Vertikalen stehenden Stellung gezeigt. In ihrer Schließstellung steht sie hingegen aufrecht, insbesondere im Wesentlichen vertikal aufrecht. Sie ist gemäß der Zeichnung zu ihrer Öffnung um eine untere Horizontalachse nach vorne und unten in Richtung des Pfeils PF aufschwenkbar bzw. aufklappbar, so dass sie in vollständig geöffneter Stellung zumindest nahezu horizontal liegt.

An ihrer in Schließstellung etwa vertikalen, dem Benutzer zugewandten Außen- und Vorderseite VR kann die Tür TR mit einer Dekorplatte DP versehen sein, um damit eine optische und/oder haptische Aufwertung und/oder eine Anpassung an umliegende Küchenmöbel zu erfahren.

Der Geschirrspülmaschine 1 kann insbesondere als allein stehendes oder als sog. teilintegriertes oder auch als voll integriertes Gerät ausgebildet sein. In den letztgenannten beiden Fällen eines Einbaugeräts kann der Korpus KP auch im Wesentlichen mit den Außenwandungen des Spülbehälters SB abschließen. Ein diesen außen umgebendes Gehäuse kann dann teilweise oder ganz entbehrlich sein.

Der beweglichen Tür TR ist im Ausführungsbeispiel gemäß der Zeichnung in ihrem oberen Bereich eine in Querrichtung bzw. Breitenrichtung QR der Geschirrspülmaschine GS erstreckte Bedienblende BB zugeordnet, die eine von der Vorderseite VR zugängliche Eingriffsöffnung GR zum manuellen Öffnen und/oder Schließen der Tür TR umfassen kann.

Des Weiteren ist die Geschirrspülmaschine GS hier mit einer Sorptionstrocknungseinrichtung SV versehen. Diese Sorptionstrocknungseinrichtung SV enthält in einem Aufnahmebehälter phasenweise wasseraufnehmendes (adsorbierendes) Mittel, auch als Sorbens bzw. Sorptionsmaterial bezeichnet, insbesondere auf Basis von Zeolith, und ist je nach Phase eines durchzuführenden Spülgangs von einem Luft-/Dampfgemisch oder von Luft aus dem Spülbehälter durchströmbar. Der Aufnahmebehälter ist insbesondere in einem Sockel SO, bevorzugt in einer Bodenbaugruppe bzw. einem Basisträger, unterhalb des Bodens BW (strichpunktiert in Figur 2 angedeutet) des Spülbehälters SB angeordnet. In den Figuren 1, 2 ist jeweils die Sorptionstrocknungseinrichtung SV im Sockel SO nur schematisch durch Strichpunktierung angedeutet.

Um Luft oder ein Luft-/Dampfgemisch in ein oder mehreren Phasen, insbesondere Wasch- bzw. Spülphasen, in denen Spülflüssigkeit im Spülbehälter vorhanden und vorzugsweise mittels ein oder mehrerer Sprüheinrichtungen versprüht oder in sonstiger Weise auf das Spülgut aufgebracht wird, und/oder Luft in zumindest einer weiteren Phase, insbesondere Trocknungsphase, des Spülgangs eines durchzuführenden Geschirrspülprogramms aus dem Spülbehälter absaugen, der Sorptionstrocknungseinrichtung SV zuführen, durch diese hindurchleiten, und anschließend die aus der Sorptionstrocknungseinrichtung ausströmende Luft in den Spülbehälter einblasen zu können, ist ein Gebläse GB vorgesehen. Dieses wird in der jeweiligen Phase, insbesondere durch eine (hier in den Figuren 1, 2 nicht eingezeichnete) Steuer-/Regeleinrichtung der Geschirrspülmaschine, eingeschaltet und betrieben. Es ist in den Figuren 1, 2 jeweils nur strichpunktiert angedeutet. Zum Eingang dieses Gebläses GB führt ein Luftkanal LK. Dessen eingangsseitiges Ende ist mit einer Luftauslassöffnung LA verbunden, die in einer Wandung, hier insbesondere Seitenwandung SW, des Spülbehälters SB vorgesehen ist. Diese Luftauslassöffnung LA und der von ihr zum Gebläse GB führende Luftkanal LK sind in der Figur 1 nur strichpunktiert eingezeichnet. Die Figur 2 zeigt die Seitenwand SW des Spülbehälters SB mit der Luftauslassöffnung LA sowie den an diese angeschlossenen Luftkanal LK im Detail (bei Seitenansicht der Haushalts- Geschirrspülmaschine von Figur 1). Die Luftauslassöffnung LA weist eine etwa kreisrunde Querschnittsform auf. Der Luftkanal LK ist vorzugsweise am Spülbehälterdurchzug für die Luftauslassöffnung LA gehalten, insbesondere dort gerastet angebracht. Vom Ausgang des Gebläses GB führt ein (in den Figuren 1, 2 ebenfalls nur strichpunktiert angedeuteter) Verbindungskanal VK zum Eingang der Sorptionstrocknungseinrichtung SV. Deren Aufnahmebehälter ist ausgangsseitig über eine Ausblaseinrichtung AE mit einer Lufteinlassöffnung LE im Boden BW des Spülbehälters SB luftleitend verbunden, so dass die das Sorptionsmaterial des Aufnahmebehälters durchströmende Luft zurück in den Innenraum des Spülbehälters SB geblasen werden kann, wenn das Gebläse bzw. der Lüfter GB läuft. Die Ausblaseinrichtung AE umfasst hier im Ausführungsbeispiel insbesondere einen Stutzen bzw. einen ausgangsseitigen Luftkanalabschnitt ST (in der Figur 2 strichpunktiert angedeutet), der hier vorzugsweise nach oben weist und durch die Lufteinlassöffnung LE hindurch in den Innenraum des Spülbehälters hinein absteht. Dem Stutzen ST ist im Innenraum des Spülbehälters vorzugsweise eine in der Figur 2 nicht dargestellte Abdeckkappe als weitere Komponente der Ausblaseinrichtung AE mit ein oder mehreren Luftauslassöffnungen zugeordnet, die gegen den Eintritt von Spülflüssigkeit geschützt sind, wenn diese während der jeweiligen Spül- bzw. Waschphase eines durchzuführenden Spülgangs im Innenraum des Spülbehälters durch ein oder mehrere Sprüheinrichtungen wie z.B. rotierende Sprüharme versprüht und/oder durch sonstige Mittel im Spülbehälter verteilt oder umgewälzt wird.

Die Geschirrspülmaschine GS durchläuft während des Spülgangs eines durchzuführenden Geschirrspülprogramms unterschiedliche Programmschritte, u. a. zumindest einen flüssigkeitsführenden Teilspülgang, in dem das jeweilig zu reinigende Spülgut im Spülbehälter mit Spülflüssigkeit beaufschlagt wird, und einen spülgangabschließenden Trocknungsgang (auch mehrere sind möglich). So kann der Spülgang beispielsweise in folgender zeitlicher Reihenfolge einen Vorspülgang, einen Reinigungsgang, zumindest einen Zwischenspülgang, und einen Klarspülgang als flüssigkeitsführende Teilspülgänge umfassen. Ggf. können ein oder mehrere flüssigkeitsführende Teilspülgänge wie z.B. ein Vorspülgang oder Zwischenspülgang auch entfallen. Auch ist es möglich, den jeweiligen flüssigkeitsführenden Teilspülgang wie z. B. Zwischenspülgang mehrmals auszuführen. Während zumindest eines flüssigkeitsführenden Teilspülgangs wie z.B. Reinigungsgangs und/oder Klarspülgangs wird die Spülflüssigkeit mittels einer Heizungseinrichtung erwärmt und auf eine geforderte Mindesttemperatur gebracht. Während des spülgangabschließenden Trocknungsgangs wird mittels des Sorptionsmaterials der Sorptionstrocknungseinrichtung SV getrocknete Luft durch die Ausblaseinrichtung AE in den Spülbehälter SB zur Trocknung dessen Innenraums und des dort vorhandenen Spülguts eingeleitet.

Für die Sorptionstrocknungseinrichtung SV mit dem wasseraufnehmenden Material (Sorbens), wie z.B. Zeolith, sind unterschiedliche Phasen möglich. Während einer Adsorptionsphase nimmt das Sorptionsmaterial Wasserdampf, d.h. Wasser in Gasform, auf und speichert dieses. Dies wird für den Trocknungsgang eines durchzuführenden Spülgangs genutzt. Dazu wird wasserdampfhaltige, feuchte Luft, d.h. ein Luft-/Dampfgemisch, das nach dem dem Trocknungsgang vorausgehenden, letzten flüssigkeitsführenden Teilspülgang im Spülbehälter vorhanden ist, aus dem Spülbehälter SB durch die Luftauslassöffnung LA in den Luftkanal LK abgesaugt, indem das Gebläse GB eingeschaltet und während der Trocknungsgangs betrieben wird. Es wird somit für das Luft-/Dampfgemisch eine Zwangsströmung durch den Luftkanal LK erzeugt, so dass dieses den mit Sorptionsmaterial gefüllten Aufnahmebehälter der Sorptionstrocknungseinrichtung SV durchströmt. Dabei wird die Luft beim Durchströmen durch den Aufnahmebehälter von dessen Sorptionsmaterial entfeuchtet, so dass trockene Luft die Sorptionstrocknungseinrichtung ausgangsseitig verlässt und über die Ausblaseinrichtung AE in den Spülbehälter SB eingeblasen wird.

Damit das Sorptionsmaterial für den Trocknungsgang in einem regenerierten Zustand, d.h. trockenen und damit Wasserdampf aufnahmefähigen Zustand vorliegt, wird in einer Desorptionsphase, die dem Trocknungsgang des jeweilig durchzuführenden Spülgangs zeitlich vorausgeht, das im Aufnahmebehälter gespeicherte Wasser unter Erhitzung des Sorptionsmittels ausgetrieben. Dazu wird das Gebläse GB eingeschaltet. Dadurch strömt zwangsweise Luft aus dem Spülbehälter SB durch dessen Luftauslassöffnung LA in den Luftkanal LK und durch den mit Sorptionsmaterial gefüllten Aufnahmebehälter. Sie nimmt den vom Sorptionsmaterial durch dessen Erhitzung abgegebenen Wasserdampf auf. Somit verlässt feuchte, heiße Luft die Sorptionstrocknungseinrichtung SV und wird über die Ausblaseinrichtung AE in den Spülbehälter eingeblasen.

Eine solche Desorptionsphase kann insbesondere vor der eigentlichen Trocknung während eines flüssigkeitsführenden Teilspülgangs des jeweilig durchzuführenden Spülgangs stattfinden. Sie benötigt eine hohe Temperatur des Sorbens, um das dort angelagerte Wasser wieder desorbieren lassen zu können. Diese Temperaturen werden üblicherweise mit Hilfe einer vorzugsweise elektrischen Heizeinrichtung, insbesondere einer luftheizenden Rohrheizung, erzeugt. Diese ist bezüglich der Strömungsrichtung dem Sorbens im Aufnahmebehälter vorgeordnet und/oder im zum Aufnahmebehälter führenden Verbindungskanal angeordnet. Die Luft wird also zweckmäßigerweise bereits vor dem Durchströmen des Sorbens auf die für dessen Desorption erforderliche Temperatur, insbesondere zwischen 200°C und 300°C, mittels einer Heizungseinrichtung aufgeheizt. Der zeichnerische Übersichtlichkeit halber ist eine solche Heizungseinrichtung in den Figuren 1, 2 weggelassen worden.

Neben der o. g. Adsorptionsphase der Sorptionstrocknungseinrichtung gibt es zusammenfassend betrachtet also auch zumindest eine Desorptionsphase des wasseraufnehmenden Mittels, in der erhitzte und durch die Sorptionstrocknungseinrichtung geleitete und daher in der Desorptionsphase wasserhaltige Luft über zumindest eine Ausblasöffnung in den Spülbehälter eingeleitet wird. Diese Phase kann direkt oder im Programmablauf vor der Trocknungsphase liegen, in der Luft aus dem Spülbehälter in der Sorptionstrocknungseinrichtung durch Adsorption getrocknet und dann wieder in den Spülbehälter zurück geleitet wird.

Im Ausführungsbeispiel der Figuren 2 und 3 weist der Luftkanal LK in Luftströmungsrichtung LSR betrachtet nach der Luftauslassöffnung LA, die in der Seitenwand SW des Spülbehälters SB vorgesehen ist und an die er mit seinem eingangsseitigen Ende angeschlossen ist, einen aufsteigenden Kanalabschnitt KA1 und nach einem oberen Scheitelpunkt einen sich daran unmittelbar anschließenden, abfallenden Kanalabschnitt KA2 auf. Ausgehend von der Luftauslassöffnung LA des Spülbehälters bilden der aufsteigende Kanalabschnitt KA1 und ein eingangsseitiges Teilstück des absteigenden Kanalabschnitts KA2 ein kontinuierlich verlaufendes Bogenstück. In Strömungsrichtung LSR betrachtet verläuft der absteigende Kanalabschnitt KA2 nach seinem eingangsseitigen Krümmungsabschnitt im Wesentlichen geradlinig, insbesondere in vertikaler Richtung nach unten. An seinem unteren, ausgangsseitigen Ende ist vorzugsweise in geradliniger Verlängerung seiner vertikalen Längserstreckung das Gebläse bzw. der Lüfter GB angeschlossen. In der Figur 3, die ein Draufsichtbild des an der Seitenwand SW des Spülbehälters SB montierten Luftkänals LK (bei Seitenansicht des Spülbehälters) zeigt, bilden die einander zugewandten Wandungen des aufsteigenden Kanalabschnitts KA1 und des absteigenden Kanalabschnitts KA2 einen Innenrand IR des Luftkanals LK. Die einander abgewandten Wandungen des aufsteigenden Kanalabschnitts KA1 und des absteigenden Kanalabschnitts KA2 bilden einen Außenrand AR des Luftkanals LK. Der obere Scheitelpunkt SP1 des Außenrands AR des Luftkanals LK ist durch den Schnittpunkt einer waagerechten Tangente TA1 mit dem Außenrand AR des gekrümmten Bogenstücks des Luftkanals an der in Höhenrichtung HR betrachtet höchsten Stelle festgelegt. Der obere Scheitelpunkt SP2 des Innenrands IR des Luftkanals LK ist durch den Schnittpunkt einer waagerechten Tangente TA2 mit dem Innenrand IR des gekrümmten Bogenstücks des Luftkanals an der in Höhenrichtung HR betrachtet höchsten Stelle definiert. In der Figur 3 ist eine gedachte Schnittlinie TL strichpunktiert eingezeichnet, die durch den oberen Scheitelpunkt SP1 des Außenrands AR und durch den oberen Scheitelpunkt SP2 des Innenrands IR des Luftkanals LK quer zum Längsverlauf des Luftkanals LK geht. Sie markiert als Trennlinie TL die Eintrittsöffnung des abfallenden Kanalabschnitts KA2. Ein Teilchen, das sich in Strömungsrichtung LSR vor der fiktiven Trennlinie TL im Luftkanal LK befindet, würde aufgrund seiner Gewichtskraft ohne vorhandene Luftströmung tendenziell eher in den aufsteigenden Kanalabschnitt KA1 absinken. Demgegenüber würde ein Teilchen, das sich in Strömungsrichtung LSR hinter der fiktiven Trennlinie TL im Luftkanal LK befindet, aufgrund seiner Gewichtskraft ohne vorhandene Luftströmung tendenziell eher in den absteigenden Kanalabschnitt KA2 absinken. In der Figur 2 ist zusätzlich die Mittenlinie ML des Luftkanals LK in der Mitte zwischen dessen Außenrand AR und Innenrand IR strichpunktiert eingezeichnet.

Durch ihren erzwungenen Hochlauf im aufsteigenden Kanalabschnitt des Luftkanals können Spülflüssigkeits- Sprühstrahlen oder Spülflüssigkeitschwalle, die beim Spülbetrieb der Geschirrspülmaschine GS mit Spülflüssigkeit etwaig durch die Luftauslassöffnung LA des Spülbehälters SB in den Luftkanal LK hineintreffen oder hineinlaufen, weitgehend davon abgehalten werden, in den weiteren Verlauf des Luftkanals, insbesondere in dessen absteigenden Kanalabschnitt KA2, vorzudringen. Um nun in zuverlässiger Weise zu vermeiden, dass es trotz des von der Luftauslassöffnung des Spülbehälters hochführenden Kanalabschnitts KA1, d.h. der Hochführung des Luftkanals zu einer unzulässig hohen Beaufschlagung am unteren Ende des abfallenden Kanalabschnitts KA2, des angeschlossenen Gebläses GB und der diesem nachgeordneten ein oder mehreren Komponenten der Sorptionstrocknungseinrichtung SV mit Aerosol(en), insbesondere Spülflüssigkeitströpfchen und/oder Feststoffpartikeln wie z.B. Reinigerresten, Klarspülmittelresten, und/oder Schmutzteilchen kommen kann, ist die Durchlassquerschnittsfläche QB1 des aufsteigenden Kanalabschnitts KA1 gegenüber der Durchlassquerschnittsfläche QB3 der Luftauslassöffnung LA und/oder gegenüber der Durchlassquerschnittsfläche QB2 des absteigenden Kanalabschnitts KA2 zumindest entlang einem Teilabschnitt, insbesondere entlang einem der Luftauslassöffnung LA nachgeordneten bzw. nachfolgenden Anfangsabschnitt AA, derart vergrößert, dass dort im aufsteigenden Kanalabschnitt KA1 die Strömungsgeschwindigkeit V1 der hindurchströmenden Luft oder des hindurchströmenden Luft-/Dampfgemisches LS soweit herabgesetzt ist, dass sich aus der Luft oder aus dem Luft-/Dampfgemisch LS mitgeführte(s) Aerosol(e) PA, insbesondere Flüssigkeitströpfchen und/oder Feststoffpartikel, im aufsteigenden Kanalabschnitt KA1, insbesondere in dessen Anfangsabschnitt AA, weitgehend abscheiden. Besonders günstig ist es, wenn - wie hier im Ausführungsbeispiel - der aufsteigende Kanalabschnitt nicht nur entlang seinem Anfangsabschnitt AA, sondern über seinen Gesamtverlauf eine derartige Vergrößerung seiner Durchlassquerschnittsfläche gegenüber der Durchlassquerschnittsfläche der Luftauslassöffnung und/oder gegenüber der Durchlassquerschnittsfläche des absteigenden Kanalabschnitts aufweist.

Zweckmäßigerweise ist die Durchlassquerschnittsfläche QB1 zumindest eines Teilabschnitts, insbesondere des Anfangsabschnitts AA, des aufsteigenden Kanalabschnitts KA1 mindestens doppelt so groß wie die Durchlassquerschnittsfläche QB3 der Luftauslassöffnung LA, insbesondere zwischen dem Zweifachen und dem Fünffachen der Durchlassquerschnittsfläche QB3 der Luftauslassöffnung LA, gewählt.

Insbesondere kann es zweckmäßig sein, wenn die Durchlassquerschnittsfläche QB1 zumindest eines Teilabschnitts, insbesondere des Anfangsabschnitts AA, des aufsteigenden Kanalabschnitts KA1 zwischen 30% und 200%, bevorzugt zwischen 70% und 125%, größer als die Durchlassquerschnittsfläche QB2 des abfallenden Kanalabschnitts KA2 gewählt ist.

Vorzugsweise kann die Durchlassquerschnittsfläche QB1 zumindest des Anfangsabschnitts AA, insbesondere des gesamten aufsteigenden Kanalabschnitts KA1 derart gegenüber der Durchlassquerschnittsfläche QB3 der Luftauslassöffnung LA und/oder gegenüber der Durchlassquerschnittsfläche QB2 des absteigenden Kanalabschnitts KA2 vergrößert sein, dass sich im aufsteigenden Kanalabschnitt KA1 eine erste Strömungsgeschwindigkeit V1 insbesondere von lediglich 2,0 m/sec bis 4,0 m/sec, und im absteigenden Kanalabschnitt KA2 eine dergegenüber zweite, höhere Strömungsgeschwindigkeit V2 insbesondere von 5,0 m/sec bis 15,0 m/sec für die Luftströmung einstellt, wenn das Gebläse GB mit einer vorgegebenen Betriebsdrehzahl, insbesondere von etwa 5600 U/min, während der Desorptionsphase und/oder Adsorptionsphase einer Sorptionstrocknungsvorrichtung SV läuft.

Konstruktiv günstig ist es, wenn der Luftkanal wie hier im Ausführungsbeispiel der Figuren 1 - 3 vorzugsweise als Flachkanal, insbesondere mit flach rechteckförmiger Querschnittsgeometrieform, entlang seinem Längsverlauf ausgebildet ist. Lediglich an seinem eingangsseitigen Ende weist der Luftkanal insbesondere ein kreiszylinderförmiges Anschlussstück zum passgenauen Anschluss an die im Querschnitt vorzugsweise kreisförmige Luftauslassöffnung LA auf. Unmittelbar nach diesem kreiszylinderförmigen Anschlussstück nimmt der Luftkanal in Luftströmungsrichtung betrachtet bereits entlang seinem aufsteigenden Anfangsabschnitt AA und dann fortgesetzt vorzugsweise bis zu seinem ausgangsseitigen Ende, das in das Gebläse einmündet, und damit entlang seiner überwiegenden Längserstreckung insbesondere eine im Querschnitt flach rechteckförmige Geometrieform an. Im Querschnitt betrachtet ist also die Breite dieses Flachkanals größer als dessen Bauhöhe bzw. Dicke. Dadurch ist eine Montage eines solchen Luftkanals insbesondere an einer Seitenwand des Spülbehälters nur wenig aufdickend möglich, obwohl dort nur ein schmaler Einbauspaltraum unter Einhaltung üblicher Standard- Gerätebreiten zur Verfügung steht. Für den Flachkanal ist zumindest entlang einem der Luftauslassöffnung LA nachgeordneten Anfangsabschnitt AA, insbesondere entlang dem gesamten Verlauf, des aufsteigenden Kanalabschnitts KA1 im Querschnitt betrachtet zweckmäßigerweise eine Breite zwischen 7 cm und 11 cm sowie eine Dicke bzw. Höhe zwischen 1,5 cm und 2,5 cm gewählt, während für den absteigenden Kanalabschnitt KA2 dieses Flachkanals im Querschnitt betrachtet eine Breite zwischen 4 cm und 6 cm sowie eine Dicke bzw. Höhe zwischen 1,5 cm und 4 cm gewählt ist.

Verallgemeinert betrachtet hat sich herausgestellt, dass sich günstige Strömungsverhältnisse zur frühzeitigen Abscheidung von Aerosol(en) bereits im aufsteigenden Luftkanalabschnitt KA1 aus der aus der Luftauslassöffnung LA in den Luftkanal LK einströmenden Luft LS oder aus dem aus der Luftauslassöffnung LA in den Luftkanal LK einströmenden Luft-/Dampfgemisch insbesondere dann einstellen, wenn die Durchlassquerschnittsfläche QB1 des aufsteigenden Kanalabschnitts KA1 (entlang dessen gesamten Längsverlaufs) zwischen 14 cm² und 20 cm² und die Durchlassquerschnittsfläche QB2 des absteigenden Kanalabschnitts KA2 (entlang dessen gesamten Längsverlaufs) zwischen 9 cm² und 12 cm² gewählt ist, um einen gewünschten Luft- oder Luft-/Dampfgemisch- Volumenstrom zwischen 440 l/min und 490 l/min sicherstellen zu können, der zur einwandfreien Desorption, d.h. einwandfreien reversiblen Dehydrierung einer gegebenen Gewichtsmenge zwischen 0,86 und 1,24 kg an Sorptionsmaterial wie z.B. Zeolith, das im Aufnahmebehälter der dem Gebläse GB luftleitend nachgeordneten Sorptionstrocknungseinrichtung SV untergebracht ist, innerhalb einer vorgegebenen Desorptionszeitdauer, insbesondere zwischen 20 und 25 min, benötigt wird.

Beispielsweise kann die Durchlassquerschnittsfläche bzw. Ansaugquerschnittsfläche QB3 der Luftauslassöffnung LA ca. 7 cm² und die Durchlassquerschnittsfläche QB1 des aufsteigenden Kanalabschnitts KA1 ca. 20 cm² sein. Für dieses vorteilhafte Dimensionierungsbeispiel ergibt sich im Fall eines als Flachkanal ausgebildeten Luftkanals für die Luftströmung und/oder Luft-/Dampfgemischströmung eine Strömungsgeschwindigkeit V1 von etwa 3,8 m/sec im aufsteigenden Kanalabschnitt KA1, die auf ca. 35% der Strömungsgeschwindigkeit V3 von etwa 10,8 m/sec reduziert ist, die die Luftströmung und/oder Luft-/Dampfgemischströmung beim Durchtritt durch die Luftauslassöffnung LA bzw. beim Eintritt in den Luftkanal hat.

Das Diagramm von Figur 4 veranschaulicht schematisch diese Absenkung der Geschwindigkeit V1 der Luftströmung oder Luft-/Dampfgemischströmung LS im aufsteigenden Kanalabschnitt KA1 gegenüber der Geschwindigkeit V2 der Luftströmung im abfallenden Kanalabschnitt KA2 und gegenüber der Austrittsgeschwindigkeit V3 der Luftströmung LS bei deren Durchtritt durch die Luftauslassöffnung LA. Entlang der Abszisse ist die Länge I des Luftkanals LK in cm, entlang der Ordinaten die Geschwindigkeit V in m/sec angegeben. l1 bezeichnet die Länge des aufsteigenden Kanalabschnitts KA1, l2 die Länge des abfallenden Kanalabschnitts KA2. Die Geschwindigkeit V der Luftströmung oder Luft-/Dampfgemischströmung sinkt dabei unmittelbar nach dem Durchtritt durch die Luftauslassöffnung LA auf die Geschwindigkeit V1 ab, da die Verbreiterung des aufsteigenden Kanalabschnitts KA1 schon unmittelbar nach der Luftauslassöffnung LA erfolgt.

Durch die deutliche Absenkung der Geschwindigkeit der Luft- und/oder Luft-/Dampfgemischströmung im aufsteigenden Kanalabschnitt KA1 ist in Bezug auf die von der Luftströmung LS aus dem Spülbehälter in den aufsteigenden Kanalabschnitt KA1 mitgeführte Gesamtgewichtsmenge an Aerosol(en) in vorteilhafter Weise eine hohe Abscheiderate, insbesondere von mindestens 70%, bevorzugt von mindestens 90%, sichergestellt.

Die Durchlassquerschnittsfläche QB1 des aufsteigenden Kanalabschnitts KA1 ist zweckmäßigerweise derart größer als die Durchlassquerschnittsbreite QB3 der Luftauslassöffnung LA und/oder die Durchlassquerschnittsfläche QB2 des abfallenden Kanalabschnitts KA2 gewählt, dass die Summe aus Auftriebskraft FA und Reibungskraft FR eines etwaig in der Luftströmung LS aus dem Spülbehälter SB mitgeschleppten Aerosols PA, insbesondere Flüssigkeitströpfchens und/oder Schmutzpartikels, höchstens gleich, insbesondere kleiner als dessen Gewichtskraft FG ist. Diese Kräftebeziehung ist in der Figur 2 durch entsprechende Kraftpfeile angedeutet, die z.B. an einem Aerosolteilchen PA1 ansetzen. Dann ist sichergestellt, dass das jeweilige Aerosol bereits im aufsteigenden Kanalabschnitt aus der aus dem Spülbehälter ausströmenden, insbesondere abgesaugten Luft oder dem aus dem Spülbehälter ausströmenden, insbesondere abgesaugten Luft-/Dampfgemisch weitgehend vollständig abgeschieden wird bzw. ausfällt. In vorteilhafter Weise können sich die derart im aufsteigenden Kanalabschnitt KA1 abgeschiedenen Aerosole PA, insbesondere Flüssigkeitströpfchen und/oder Feststoffpartikel, sogar zurück zur Luftauslassöffnung LA und insbesondere durch die Luftauslassöffnung zurück in den Spülbehälter bewegen, wenn die auf sie wirkende Schwerkraft FG größer als ihre Auftriebskraft FA und Reibungskraft FR in der Luftströmung LS ist.

Durch die gezielte Absenkung der Geschwindigkeit V1 der Luftströmung oder Luft-/Dampfgemisch- Strömung LS im aufsteigenden Kanalabschnitt KA1 (gegenüber der Austrittsgeschwindigkeit V3, mit der die Luftströmung oder das Luft-/Dampfgemisch-Strömung LS durch die Luftauslassöffnung LA bei laufendem Gebläse GB in den Luftkanal einströmt) können Flüssigkeitströpfchen und/oder Feststoffpartikel, die mit der Luft- oder Luft-/Dampfgemisch- Strömung LS aus dem Spülbehälter SB durch dessen Auslassöffnung LA als Aerosol mitgeführt oder mitgerissen werden, weit weniger oder gar nicht mehr über den aufsteigenden Kanalabschnitt KA1 hinaus in den diesem nachfolgenden, absteigenden Kanalabschnitt KA2 hinein transportiert bzw. hineingeschleppt werden. Der absteigende Kanalabschnitt KA2 sowie der diesem nachgeordnete Abschnitt des Luftpfads mit darin etwaig eingefügten ein oder mehreren Komponenten einer Trocknungseinrichtung wie z.B. Gebläse, elektrische Heizungseinrichtung, Sorptionsbehälter, usw...., bleiben somit stets weitgehend frei von Aerosol(en), insbesondere Flüssigkeitströpfchen, Schmutztröpfchen und/oder Feststoffpartikeln, die von der aus dem Spülbehälter strömenden, insbesondere angesaugten Luft, oder aus dem aus dem Spülbehälter strömenden, insbesondere angesaugten Luft-/Dampfgemisch durch die Luftauslassöffnung in den Luftkanal mitgerissen werden.

Zudem wirkt die vergrößerte Oberfläche im aufsteigenden Kanalabschnitt KA1 als zusätzliche Kondensationsfläche. Dies trägt ebenfalls dazu bei, dass möglichst wenige Aerosole in die ein oder mehreren Komponenten einer sich an den abfallenden Kanalast KA2 anschließenden Trocknungseinrichtung gelangen.

Vorteilhaft ist es insbesondere, wenn - wie hier im Ausführungsbeispiel - der aufsteigende Kanalabschnitt KA1 und der absteigende Kanalabschnitt KA2 derart quer zueinander verlaufen, dass die höchste Stelle des Luftkanals LK, die zwischen dem aufsteigenden Kanalabschnitt KA1 und dem abfallenden Kanalabschnitt KA2 liegt, im Wesentlichen im Sprühschatten des aufsteigenden Kanalabschnitts KA1 angeordnet ist. Vom Standpunkt der Luftauslassöffnung LA aus betrachtet ist die höchste Stelle des Luftkanals LK, hinter der in Strömungsrichtung LSR betrachtet die Eintritts- bzw. Eingangsöffnung TL in den abfallenden Kanalabschnitt KA2 liegt, von einer Wandung, hier dem Innenrand IR, des aufsteigenden Kanalabschnitts KA1 verdeckt. Es ist somit keine geradlinige Sichtverbindung zwischen der Luftauslassöffnung LA und der am höchsten liegenden Querschnitts- Durchtrittsebene des Luftkanals LK vorhanden, die durch die Schnittlinie TL zwischen dem oberen Scheitelpunkt SP1 des Außenrands AR und dem oberen Scheitelpunkt SP2 des Innenrands IR festgelegt ist. Wird nun Spülflüssigkeit im Spülbehälter z.B. mit Hilfe einer laufenden Umwälzpumpe über ein oder mehrere Sprüheinrichtungen, insbesondere rotierende Sprüharme, versprüht bzw. verspritzt, oder in sonstiger Weise im Spülbehälter verteilt oder bewegt, so können manche Spülflüssigkeits- Sprühstrahlen und/oder Flüssigkeitsschwalle zwar durch die Luftauslassöffnung LA in den aufsteigenden Kanalabschnitt KA1 gelangen, jedoch können sie in ihrer geradlinigen Verlängerung nicht direkt in die Eingangsöffnung TL des abfallenden Kanalabschnitts KA2 hineintreffen, da zwischen der Luftauslassöffnung LA und der Eingangsöffnung TL des abfallenden Kanalabschnitts KA1 eine quergestellte, insbesondere dem abfallenden Kanalabschnitt KA2 zugewandte Wandung IR des aufsteigenden Kanalabschnitts KA1 als Abschirmung liegt. Von dieser prallt durch die Luftauslassöffnung LA in den aufsteigenden Kanalabschnitt KA1 hochgespritzte Spülflüssigkeit ab, so dass sie zurück zur Luftauslassöffnung LA gelenkt wird und vorzugsweise durch diese hindurch in den Spülbehälter SB zurückläuft.

Günstig kann es insbesondere sein, wenn in Höhenrichtung (der Geschirrspülmaschine an deren jeweiligem Aufstellort) betrachtet der aufsteigende Kanalabschnitt und der absteigende Kanalabschnitt unter einem spitzen Aufspreizwinkel SW, insbesondere zwischen 25° und höchstens 75°, bevorzugt zwischen 30° und 60°, auseinanderlaufen. Vom gedachten Schnittpunkt der Mittelachsen MA1, MA2 des aufsteigenden Kanalabschnitts KA1 und des abfallenden Kanalabschnitts KA2 aus in Aufwärtsrichtung bzw. Höhenrichtung HR der Geschirrspülmaschine betrachtet gehen die beiden Kanalabschnitte KA1, KA2 auseinander, d.h. sie entfernen sich voneinander. Auf diese Weise werden Flüssigkeits- Sprühstrahlen, die aus dem Spülbehälter in den aufsteigenden Ast bzw. Kanalabschnitt KA1 des Luftkanals gelangen, vom absteigenden Kanalabschnitt KA2 in vorteilhafter Weise weggeführt bzw. weggerichtet. Ein Hineintreffen bzw. Hineinlaufen von Spülflüssigkeit in den abfallenden bzw. absteigenden Kanalabschnitt KA2 ist somit weitgehend vermieden. Zugleich ist der Luftkanal durch den spitzen Aufspreizwinkel SW zwischen seinem aufsteigenden Kanalast bzw. Kanalabschnitt KA1 und seinem abfallenden Kanalabschnitt KA2 insgesamt nicht übermäßig raumgreifend, sondern für die zur Verfügung stehenden Platzverhältnisse in und/oder an der Geschirrspülmaschine gegebener Standard- Abmessungen ausreichend kompakt, so dass er z.B. außen an die durch die Seitenwand SW des Spülbehälters SB bereitgestellte Aufnahmefläche passt.

Insbesondere ist es günstig, wenn zumindest der Anfangsabschnitt AA des aufsteigenden Kanalabschnitts KA1 zur Waagerechten WA mit einem positiven Steigungswinkel WI, insbesondere zwischen 30° und 60°, verläuft. Entgegen der Luftströmungsrichtung LSR betrachtet weist der aufsteigende Kanalabschnitt KA1 somit ein ausreichendes Gefälle dafür auf, dass Flüssigkeitströpfchen, die im aufsteigenden Kanalabschnitt, insbesondere im Anfangsabschnitt AA, abgeschieden werden, hängen bleiben und/oder sich dort sammeln, nach unten in Richtung Luftauslassöffnung LA ablaufen und ggf. durch diese zurück in den Spülbehälter fließen. Mit diesem Flüssigkeitströpfchen werden auch Feststoffteilchen oder sonstige Aerosole von der Innenwandung des aufsteigenden Kanalabschnitts KA1 mit abtransportiert bzw. abgespült und insbesondere durch die Luftauslassöffnung LA hindurch zurück in den Spülbehälter SB befördert. Auf diese Weise bleibt der aufsteigende Kanalabschnitt weitgehend sauber. Zusätzliche Konstruktionsmaßnahmen zur Entsorgung von Flüssigkeitströpfchen und/oder sonstiger Aerosole aus dem Luftkanal wie z.B. extra Abtropfleitungen oder ein gesonderter Auffangbehälter sind nicht erforderlich.

Im Draufsichtsbild von Figur 3, das den in der Figur 2 an der Seitenwand SW des Spülbehälters SB montierten Luftkanal LK als Einzelheit zeigt, weist der Luftkanal LK insgesamt betrachtet etwa "Spazierstockform" auf. Ausgehend von der Luftauslassöffnung LA des Spülbehälters SB bildet der aufsteigende Kanalabschnitt KA1 zusammen mit dem eingangsseitigen Teilstück des absteigenden Kanalabschnitts KA2 ein kontinuierlich verlaufendes Bogenstück. Dadurch können Strömungs- , insbesondere Druckverluste, für die durch den Luftkanal geführte Luftströmung LS geringer als bei einer abrupten 180° Kurvenkehre zwischen einem vertikal aufsteigenden Kanalabschnitt und einem vertikal absteigenden Kanalabschnitt gehalten werden. Da bereits der aufsteigende Kanalabschnitt KA1 ausgehend von der Luftauslassöffnung eine Bogenabschnittsform aufweist und diese Bogenform zumindest vom eingangsseitigen Teilstück des absteigenden Kanalabschnitts KA2 stetig fortgesetzt ist, lässt sich für die aus der Luftauslassöffnung LA ausströmende Luft ein Luftkanalbogen mit einem größeren Kurvenradius als bei einer abrupten 180°- Kehre zwischen einem vertikal aufsteigenden Kanalabschnitt und einem vertikal absteigenden Kanalabschnitt bereitstellen. Insbesondere lässt sich der Luft- und/oder Luft-/Dampfgemisch- Strömung LS, die den Spülbehälter SB durch die Luftauslassöffnung LA verlässt, eine zirkulare Strömungskomponente aufprägen. Die Strömung der Luft oder des Luft-/Dampfgemisches, die in diesem kontinuierlich verlaufenden Bogenstück entlangläuft, weist an jeder Stelle dieses Bogenabschnitts eine tangentiale Richtungskomponente auf. Es erfolgt vorzugsweise bereits ausgehend vom Bereich der Luftauslassöffnung LA eine günstigerweise kontinuierliche Umwandlung bzw. Umlenkung der aufwärtsgerichteten Strömung im aufsteigenden Kanalabschnitt KA1 in eine, insbesondere vertikal, nach unten gerichtete Strömung im absteigenden Kanalabschnitt und kein abrupter 180° Richtungswechsel, der zu großen Strömungsverlusten führen würde.

Um einen stetigen Kurvenübergang zwischen dem aufsteigenden Kanalabschnitt KA1 und dem eingangsseitigen Teilstück des absteigenden Kanalabschnitts KA2 in einfacher Weise sicherstellen zu können, kann es insbesondere günstig sein, wenn der Außenrand AR des Bogenstücks durch einen Kreisbogenabschnitt eines ersten Kreises K1 und der Innenrand IR des Bogenstücks durch einen Kreisbogenabschnitt eines zweiten Kreises K2 gebildet ist, wobei der gedachte Mittelpunkt M1 des ersten Kreises K1 vom gedachten Mittelpunkt M2 des zweiten Kreises K2 insbesondere verschieden ist. Die beiden Mittelpunkte M1, M2 liegen vorzugsweise auf einer waagerechten Geradenlinie und sind voneinander entfernt angeordnet.

Insbesondere kann es besonders vorteilhaft sein, wenn ausgehend von der Luftauslassöffnung LA der aufsteigende Kanalabschnitt KA1 und das eingangsseitige Teilstück des absteigenden Kanalabschnitts KA2 ein kontinuierlich verlaufendes Bogenstück mit dessen Bogenlänge zunehmender Krümmung, insbesondere etwa in Form einer Klothoide, bilden. Dadurch können Strömungsverluste, insbesondere Druckverluste, für die durch den Luftkanal geführte Luftströmung besonders gering gehalten werden.

Vorteilhaft kann es insbesondere sein, wenn im aufsteigenden Kanalabschnitt eine Vielzahl von Längsrippen LR vorgesehen ist, die im Wesentlichen dem Längsverlauf des aufsteigenden Kanalabschnitts KA1 zumindest entlang einem Teilstück, insbesondere einem unteren Teilstück AA im Bereich der Luftauslassöffnung LA des Spülbehälters, nachfolgen. Diese sorgen für eine weiter verbesserte Abscheidung von Aerosol(en) aus der Luft oder dem Luft-/Dampfgemisch LS, die oder das aus dem Spülbehälter SB durch die Luftauslassöffnung LA in den Luftkanal LK in der jeweiligen Phase des Spülgangs einströmen kann, insbesondere dann, wenn das Gebläse GB läuft und im Spülbehälter aufgeheizte Spülflüssigkeit versprüht wird oder in sonstiger Weise bewegt wird.

Figur 5 zeigt in einer schematischen Querschnittsdarstellung den vorzugsweise als Flachkanal ausgebildeten Luftkanal LK von Figur 3 an einer Längsstelle seines Anfangsabschnitts AA nach der Luftauslassöffnung LA. Er weist an der Decke seiner Oberschale OS nach unten ragende Längsrippen LR und korrespondierend dazu am Boden seiner Unterschale US nach oben ragende Längsrippen LR auf. Die an der Oberschale OS nach unten ragenden Längsrippen stehen dabei den an der Unterschale US nach oben abstehenden Längsrippen jeweils an etwa denselben vorgegebenen Stellen in Querrichtung betrachtet mit einem vorgegebenen Freiraumabstand voneinander gegenüber. Die Oberschale OS ist mit der Unterschale US zum Luftkanal LK zusammengesetzt. Dabei sind die äußeren beiden, den Innenraum des Luftkanals begrenzenden Randwangen R1 der Oberschale OS auf die äußeren beiden, den Innenraum des Luftkanals begrenzenden Randwangen R2 der Unterschale US ausgerichtet, insbesondere auf Stoß gesetzt, und außenseitig durch eine äußere Einfassung EF, insbesondere Kunststoff- Umspritzung, zusammengehalten. Eine solche Kunststoff- Umspritzung ist vorteilhaft, wenn die Oberschale OS und die Unterschale US des Luftkanals aus Kunststoffmaterial hergestellt sind. Im Bildausschnitt der Figur 5 sind nur die aufeinandergesetzten rechten Randwangen R1, R2 der Oberschale OS und der Unterschale US gezeichnet. Sie werden an ihrer "Nahtstelle" jeweils durch die äußere Umspritzung EF zusammengehalten.

Zweckmäßigerweise ist der Spaltabstand SA zwischen je zwei benachbarten Längsrippen LR im Wesentlichen gleich oder kleiner als die Querschnittsbreite bzw. Partikelgröße eines durch die Luftströmung etwaig aus dem Spülbehälter mitgeführten Aerosols, insbesondere Flüssigkeitströpfchens und/oder Schmutzpartikels. Er liegt bevorzugt zwischen 3 und 4 mm.

Zusätzlich können an ein oder mehreren Längsstellen des aufsteigenden Kanalabschnitts KA1 ein oder mehrere Querrippen vorgesehen sein, die quer zur Luftströmungsrichtung LSR verlaufen. Vorzugsweise sind die ein oder mehreren Querrippen, wie hier im Ausführungsbeispiel von Figur 3 z.B. die zwei Querrippen QR1, QR2, im Anfangsabschnitt AA vorgesehen. Sie liegen dort quer zum Längsverlauf der Längsrippen LR. Die ein oder mehreren Querrippen im aufsteigenden Kanalabschnitt KA1 gehen jeweils über die Querschnittsbreite des aufsteigenden Kanalabschnitts KA1, d.h. sie erstrecken sich im Wesentlichen von dessen Innenrand IR bis zu dessen Außenrand AR. Zweckmäßigerweise weist die jeweilige Querrippe eine Bogenform auf, die etwa bei der Mittellinie ML des Luftkanals LK ihren oberen Scheitelpunkt hat und von diesem ausgehend zu den beiden Rändern bzw. Randseiten IR, AR des Luftkanals LK hin abfällt. In Strömungsrichtung LSR betrachtet ist sie insbesondere konvex geformt. Auf diese Weise laufen Flüssigkeitströpfchen und/oder rutschen Schmutzteilchen, die sich (in Strömungsrichtung betrachtet) etwaig auf der Oberseite der jeweiligen Querrippe sammeln, zu den beiden Randseiten IR, AR des aufsteigenden Kanalabschnitts KA1 hin und von dort nach unten zur Luftauslassöffnung LA ab. Durch die Luftauslassöffnung LA hindurch können die Flüssigkeitströpfchen und/oder Schmutzteilchen in den Innenraum des Spülbehälters zurückfließen.

Besonders günstig kann es sein, wenn eigens eine Querrippe wie z.B. QR3 in Figur 3 in Strömungsrichtung LSR betrachtet im oberen Scheitelbereich des Luftkanals LK im Wesentlichen im Sprühschatten des Innenrands IR des aufsteigenden Kanalabschnitts KA1 liegt. Diese Querrippe wie z.B. QR3 ist also von jedem Standpunkt innerhalb der Luftauslassöffnung LA aus betrachtet vom Innenrand IR des aufsteigenden Kanalabschnitts KA1 verdeckt und damit von der Luftauslassöffnung LA aus gesehen nicht sichtbar. Um dies zu verdeutlichen, ist in der Figur 3 ein Sprühstrahl SS strichpunktiert eingezeichnet, der aus dem Spülbehälter SB durch dessen Luftauslassöffnung LA in den aufsteigenden Kanalabschnitt KA1 entlang der Tangente T hineinsprüht, die am weitesten außen an der Luftauslassöffnung LA, hier etwa bei der 3 Uhr Position deren kreisrunden Außenrands, ansetzt und in geradliniger Verlängerung den oberen Scheitelpunkt SP1 des Außenrands AR des Luftkanals LK schneidet. Gegenüber dieser Tangente T ist die Querrippe QR3 mit einem Versatz, insbesondere Parallelversatz, ΔX in Strömungsrichtung LSR beabstandet angeordnet. Insbesondere liegt ihr oberes, an den Außenrand AR angrenzendes Ende hinter dem oberen Scheitelpunkt SP1 des Außenrands AR, während ihr unteres, an den Innenrand IR angrenzendes Ende in Strömungsrichtung LSR betrachtet etwas vor dem oberen Scheitelpunkt SP2 des Innenrands IR liegt. Anders ausgedrückt ist sie derart gegenüber der Vertikalen, insbesondere um einen Kippwinkel zwischen 10° und 35°, (in Strömungsrichtung LSR betrachtet) geneigt, dass selbst Aerosol- , insbesondere Flüssigkeitsspritzer, die beim Auftreffen des Sprühstrahls SS auf den Außenrand AR im Bereich des Scheitelpunkts SP1 in Richtung Eingangsöffnung TL des abfallenden Kanalabschnitts KA2 abgelenkt werden, auch noch abgefangen werden können, d.h. vor einem weiteren Eintreten bzw. Hineinlaufen in den absteigenden Kanalabschnitt KA2 hinein zurückgehalten werden können. Die Querrippe QR3 kann insbesondere als ein auf dem Kopf stehendes U ausgebildet sein, das zumindest einen Umfangsabschnitt der Durchtrittsquerschnittsfläche des Luftkanals berandet oder umläuft. Sie ist hier im Ausführungsbeispiel von Figur 3 im als Flachkanal ausgebildeten Luftkanal LK an dessen Dach, an dessen Boden sowie an dessen äußerer Seitenwange AR und damit an drei Innenseiten des Flachkanals vorgesehen, während sie an der inneren Seitenwange IR des Luftkanals fehlt. Dadurch ist dort an der inneren Seitenwange IR keine nach innen in den Durchflussquerschnitt abstehende Stufe oder Erhebung vorgesehen, so dass dort sichergestellt ist, dass sich Aerosol(e) wie z.B. Flüssigkeitströpfchen, die sich vor und/oder hinter der Querrippe QR3 etwaig sammeln, ungehindert, ohne an einer inneren Stufe hängenzubleiben, zurück zum unteren Ende des aufsteigenden Kanalabschnitts KA1, und durch die Luftauslassöffnung LA zurück in den Spülbehälter abfließen können.

Insbesondere kann es zweckmäßig sein, wenn der Abschnitt der Querrippe QR3, der an der Decke des Luftkanals nach unten in Richtung dessen Bodens absteht, gegenüber dem Abschnitt der Querrippe QR3, der am Boden des Luftkanals nach oben in Richtung dessen Decke absteht, versetzt angeordnet ist. Dadurch wird die Durchlassquerschnittsfläche des Luftkanals LK am jeweiligen Längsort des Luftkanals im Bereich der Querrippe QR3 weit weniger, insbesondere um die Hälfte weniger, eingeschränkt als dies bei einer kongruenten Anordnung, d.h. fluchtenden Ausrichtung eines an der Decke angebrachten Abschnitts der Querrippe auf einen am Boden des Luftkanals angebrachten Abschnitts der Querrippe der Fall wäre.

Die ein oder mehreren Querrippen sorgen also ebenfalls dafür, dass Aerosol(e) wie z.B. Flüssigkeitströpfchen und/oder Feststoffteilchen im Luftstrom LS und/oder in der Luft-/Wasserdampfströmung LS vor einem Eintreten in den abfallenden bzw. absteigenden Kanalabschnitt KA1 zurückgehalten wird (werden), d.h. sie wirken ebenfalls als Abscheidungsmittel bzw. als Barriere für Aerosol(e).

Wenn - wie hier im Ausführungsbeispiel der Figuren 1 - 3 - der absteigende Kanalabschnitt KA2 auf seiner überwiegenden Länge im Wesentlichen vertikal verläuft, kann an seinem unteren, ausgangsseitigen Ende günstig in geradliniger Verlängerung seiner vertikalen Längserstreckung ein Gebläse bzw. Lüfter GB angeschlossen werden. Durch den geraden Abgang nach unten zum Gebläseanschluss sind weitere Strömungs- , insbesondere Druckverluste weitgehend vermieden. Zudem ist es somit ermöglicht, das Gebläse GB unterhalb des Spülbehälterbodens BW in einem Sockel oder Bodenbaugruppe SO unterzubringen.

Losgelöst von dem vorstehenden Ausführungsbeispiel einer Geschirrspülmaschine mit einer Sorptionstrocknungseinrichtung lässt sich der erfindungsgemäß konstruierte Luftkanal in analoger Weise auch bei Geschirrspülmaschinen mit anderen Arten von Trocknungseinrichtungen oder Luftauslassvorrichtungen einsetzen. Z.B. kann eine Trocknungseinrichtung mit einem Luftkanal vorgesehen sein, in den ein Gebläse zum Ansaugen von Luft aus dem Spülbehälter und/oder eine konventionelle Luftheizung zum Aufheizen der Luft im Luftkanal eingefügt sind. Dabei ist das eingangsseitige Ende des Luftkanals mit einer Luftauslassöffnung in einer Wandung des Spülbehälters verbunden. Sein ausgangsseitiges Ende kann mit einer Lufteinlassöffnung in einer Wandung des Spülbehälters verbunden sein. Zusätzlich oder unabhängig hiervon kann der Luftkanal auch mit der Umgebung luftleitend verbunden sein. Insbesondere kann sein ausgangsseitiges Ende in die Umgebung münden.

Durch den erfindungsgemäß ausgebildeten Luftkanal kann insbesondere beim jeweiligen Spülbetrieb einer Geschirrspülmaschine, bei dem Spülflüssigkeit im Spülbehälter bewegt bzw. umgewälzt, insbesondere mittels ein oder mehrerer Sprüheinrichtungen versprüht, oder Spülflüssigkeit in sonstiger Weise verspritzt wird, aber natürlich auch beim jeweiligen Trocknungsbetrieb in zuverlässiger Weise vermieden werden, das mit der Luft oder einem Luft-/Dampfgemisch, die oder das durch die Auslassöffnung in den Luftkanal einströmt, auch Flüssigkeitströpfchen und/oder Feststoffteilchen wie z.B. Schmutzteilchen unerwünscht weit über den Eingangsbereich des Luftkanals hinaus mitgeführt werden, sich im Luftkanal an unerwünschten Stellen ablagern oder sammeln, und/oder in Kontakt mit etwaig vorhandenen ein oder mehreren Komponenten einer Trocknungseinrichtung (wie z.B. mit einem Gebläse, einer elektrischen Heizungseinrichtung, und/oder dem Sorptionsmaterial einer Sorptionstrocknungseinrichtung), die in den Luftkanal eingefügt oder mit diesem fluidisch verbunden sind, gelangen. Dadurch sind Beeinträchtigungen oder Störungen der Funktionsweise, oder gar Ausfälle der Geschirrspülmaschine, die auf eine Aerosolverschleppung zurückgehen, weitgehend beseitigt.

Mündet der Luftkanal ausgangsseitig in die Umgebungsluft am Aufstellort der Geschirrspülmaschine oder ist der Luftkanal entlang seinem Verlauf in sonstiger Weise mit der Umgebung am Aufstellort der Geschirrspülmaschine verbunden, so ist weitgehend vermieden, dass ein Transport von Aerosol(en) wie z.B. Flüssigkeitströpfchen und/oder Schmutzpartikeln aus dem Innenraum des Spülbehälters durch den Luftkanal hindurch nach draußen in die Umgebung stattfindet. Auf diese Weise bleibt die Umgebungsluft am Aufstellort der Geschirrspülmaschine weitgehend unbelastet bzw. frei von Spülflüssigkeit und/oder Schmutzteilchen aus dem Spülbehälter. Insbesondere können Schäden an der Geschirrspülmaschine benachbarten Möbeln wie z.B. Küchenschränken, insbesondere wenn die Geschirrspülmaschine in eine Küchenzeile eingebaut ist, weitgehend vermieden werden.

## Patentansprüche

1. Geschirrspülmaschine (GS), insbesondere Haushaltsgeschirrspülmaschine, mit einem Spülbehälter (SB) zur Reinigung von Geschirr, Gläsern, Bestecken oder ähnlichem Spülgut und mit einem Luftkanal (LK), der in Strömungsrichtung (LSR) betrachtet einen aufsteigenden Kanalabschnitt (KA1) und einen nachfolgenden, absteigenden Kanalabschnitt (KA2) aufweist, wobei der aufsteigende Kanalabschnitt (KA1) mit einer Luftauslassöffnung (LA) des Spülbehälters (SB) verbunden ist, aus der in mindestens einer Betriebsphase eines Geschirrspülgangs Luft oder ein Luft- /Dampfgemisch (LS) aus dem Spülbehälter (SB) in den Luftkanal (LK) ausströmt, insbesondere angesaugt ist,
wobei die Durchlassquerschnittsfläche (QB1) des aufsteigenden Kanalabschnitts (KA1) gegenüber der Durchlassquerschnittsfläche (QB3) der Luftauslassöffnung (LA), und/oder gegenüber der Durchlassquerschnittsfläche (QB2) des absteigenden Kanalabschnitts (KA2) zumindest entlang einem Teilabschnitt, insbesondere entlang einem der Luftauslassöffnung (LA) nachfolgenden Anfangsabschnitt (AA), derart vergrößert ist, dass dort im aufsteigenden Kanalabschnitt (KA1) die Strömungsgeschwindigkeit (V1) der hindurchströmenden Luft oder des hindurchströmenden Luft-/Dampfgemisches (LS) herabgesetzt ist, wobei zumindest der Anfangsabschnitt (AA) des aufsteigenden Kanalabschnitts (KA1) zur Waagerechten (WA) mit einem positiven Steigungswinkel (WI), insbesondere zwischen 30° und 60°, verläuft und wobei, ausgehend von der Luftauslassöffnung (LA), der aufsteigende Kanalabschnitt (KA1) und das eingangsseitige Teilstück des absteigenden Kanalabschnitts (KA2) ein kontinuierlich verlaufendes Bogenstück bilden.

2. Geschirrspülmaschine (GS), insbesondere Haushaltsgeschirrspülmaschine, mit einem Spülbehälter (SB) zur Reinigung von Geschirr, Gläsern, Bestecken oder ähnlichem Spülgut und mit einem Luftkanal (LK), der in Strömungsrichtung (LSR) betrachtet einen aufsteigenden Kanalabschnitt (KA1) und einen nachfolgenden, absteigenden Kanalabschnitt (KA2) aufweist, wobei der aufsteigende Kanalabschnitt (KA1) mit einer Luftauslassöffnung (LA) des Spülbehälters (SB) verbunden ist, aus der in mindestens einer Betriebsphase eines Geschirrspülgangs Luft oder ein Luft- /Dampfgemisch (LS) aus dem Spülbehälter (SB) in den Luftkanal (LK) ausströmt, insbesondere angesaugt ist,
wobei die Durchlassquerschnittsfläche (QB1) des aufsteigenden Kanalabschnitts (KA1) gegenüber der Durchlassquerschnittsfläche (QB3) der Luftauslassöffnung (LA), und/oder gegenüber der Durchlassquerschnittsfläche (QB2) des absteigenden Kanalabschnitts (KA2) zumindest entlang einem Teilabschnitt, insbesondere entlang einem der Luftauslassöffnung (LA) nachfolgenden Anfangsabschnitt (AA), derart vergrößert ist, dass dort im aufsteigenden Kanalabschnitt (KA1) die Strömungsgeschwindigkeit (V1) der hindurchströmenden Luft oder des hindurchströmenden Luft-/Dampfgemisches (LS) herabgesetzt ist, wobei, vom Standpunkt der Luftauslassöffnung (LA) aus betrachtet, die höchste Stelle des Luftkanals (LK), hinter der in Strömungsrichtung betrachtet die Eintritts- bzw. Eingangsöffnung in den abfallenden Kanalabschnitt (KA2) liegt, von einer Wandung des aufsteigenden Kanalabschnitts(KA1) verdeckt und somit keine geradlinige Sichtverbindung zwischen der Luftauslassöffnung (LA) und der höchsten Stelle des Luftkanals vorhanden ist.

3. Geschirrspülmaschine nach einem der Ansprüche 1 oder 2,
**dadurch gekennzeichnet,**
**dass** die Durchlassquerschnittsfläche (QB1) zumindest eines Teilabschnitts, insbesondere des der Luftauslassöffnung (LA) nachgeordneten Anfangsabschnitts (AA), des aufsteigenden Kanalabschnitts (KA1) zwischen 30% und 200%, bevorzugt zwischen 70% und 125%, größer als die Durchlassquerschnittsfläche (QB2) des abfallenden Kanalabschnitts (KA2) ist.

4. Geschirrspülmaschine nach einem der vorhergehenden Ansprüche,
**dadurch gekennzeichnet,**
**dass** die Durchlassquerschnittsfläche (QB1) zumindest eines Teilabschnitts, insbesondere des der Luftauslassöffnung (LA) nachgeordneten Anfangsabschnitts (AA), des aufsteigenden Kanalabschnitts (KA1) mindestens doppelt so groß wie die Durchlassquerschnittsfläche (QB3) der Luftauslassöffnung (LA), insbesondere zwischen dem Zweifachen und dem Fünffachen der Durchlassquerschnittsfläche (QB3) der Luftauslassöffnung (LA), gewählt ist.

5. Geschirrspülmaschine nach einem der vorhergehenden Ansprüche,
**dadurch gekennzeichnet,**
**dass** die Durchlassquerschnittsfläche (QB1) zumindest eines Teilabschnitts, insbesondere des der Luftauslassöffnung (LA) zugeordneten Anfangsabschnitts (AA), des aufsteigenden Kanalabschnitts (KA1) derart größer als die Durchlassquerschnittsfläche (QB3) der Luftauslassöffnung (LA), und/oder derart größer als die Durchlassquerschnittsfläche (QB2) des abfallenden Kanalabschnitts (KA2) gewählt ist, dass die Summe aus Auftriebskraft (FA) und Reibungskraft (FR) eines etwaig in der Luft- oder Luft-/Dampfgemisch- Strömung (LS) aus dem Spülbehälter (SB) mitgeschleppten Aerosols (PA), insbesondere Flüssigkeitströpfchens und/oder Feststoffpartikels, kleiner als dessen Gewichtskraft (FG) ist.

6. Geschirrspülmaschine nach einem der vorhergehenden Ansprüche,
**dadurch gekennzeichnet,**
**dass** der Luftkanal (LK) als Flachkanal, insbesondere mit flach rechteckförmiger Querschnittsgeometrieform, ausgebildet ist.

7. Geschirrspülmaschine nach einem der vorhergehenden Ansprüche,
**dadurch gekennzeichnet,**
**dass** der aufsteigende Kanalabschnitt (KA1) und der absteigende Kanalabschnitt (KA2) derart quer zueinander verlaufen, dass die höchste Stelle (SP1, SP2) des Luftkanals (LK), die zwischen dem aufsteigenden Kanalabschnitt (KA1) und dem abfallenden Kanalabschnitt (KA2) liegt, im Wesentlichen im Sprühschatten des aufsteigenden Kanalabschnitts (KA1) angeordnet ist.

8. Geschirrspülmaschine nach einem der vorhergehenden Ansprüche,
**dadurch gekennzeichnet,**
**dass** in Höhenrichtung (HR) betrachtet, insbesondere vom Bereich der Luftauslassöffnung (LA) aus betrachtet, der aufsteigende Kanalabschnitt (KA1) und der absteigende Kanalabschnitt (KA2) unter einem spitzen Aufspreizwinkel (SW), insbesondere zwischen 25° und 75°, bevorzugt zwischen 30° und 60°, auseinanderlaufen.

9. Geschirrspülmaschine nach einem der Ansprüche 1 bis 8,
**dadurch gekennzeichnet,**
**dass** der Außenrand (AR) des Bogenstücks durch einen Kreisbogenabschnitt eines ersten Kreises (K1) und der Innenrand (IR) des Bogenstücks durch einen Kreisbogenabschnitt eines zweiten Kreises (K2) gebildet ist, wobei der gedachte Mittelpunkt (M1) des ersten Kreises vom gedachten Mittelpunkt (M2) des zweiten Kreises insbesondere verschieden ist.

10. Geschirrspülmaschine nach einem der vorhergehenden Ansprüche,
**dadurch gekennzeichnet,**
**dass** ausgehend von der Luftauslassöffnung (LA) der aufsteigende Kanalabschnitt (KA1) und zumindest das eingangsseitige Teilstück des absteigenden Kanalabschnitts (KA2) ein kontinuierlich verlaufendes Bogenstück mit dessen Bogenlänge zunehmender Krümmung, insbesondere etwa in Form einer Klothoide, bilden.

11. Geschirrspülmaschine nach einem der vorhergehenden Ansprüche,
**dadurch gekennzeichnet,**
**dass** im aufsteigenden Kanalabschnitt (KA1) eine Vielzahl von Längsrippen (LR) vorgesehen ist, die im Wesentlichen dem Längsverlauf des aufsteigenden Kanalabschnitts (KA1) zumindest entlang einem Teilstück, insbesondere einem der Luftauslassöffnung (LA) nachgeordneten, unteren Anfangsabschnitt (AA), nachfolgen.

12. Geschirrspülmaschine nach Anspruch 11,
**dadurch gekennzeichnet,**
**dass** der Spaltabstand (SA) zwischen je zwei benachbarten Längsrippen (LR) im Wesentlichen gleich oder kleiner als die Querschnittsbreite eines in der Luft- oder Luft-/Dampfgemisch- Strömung (LS) etwaig aus dem Spülbehälter (SB) mitgeführten Aerosols (PA), insbesondere Flüssigkeitströpfchens und/oder Feststoffpartikels, ist, bevorzugt zwischen 3 mm und 4 mm liegt.

13. Geschirrspülmaschine nach einem der vorhergehenden Ansprüche,
**dadurch gekennzeichnet,**
**dass** der absteigende Kanalabschnitt (KA2) im Wesentlichen vertikal verläuft.

14. Geschirrspülmaschine nach einem der vorhergehenden Ansprüche,
**dadurch gekennzeichnet,**
**dass** der absteigende Kanalabschnitt (KA2) an seinem unteren, ausgangsseitigen Ende, insbesondere in geradliniger Verlängerung seiner vertikalen Längserstreckung, mit einem Gebläse (GB) verbunden ist.

15. Geschirrspülmaschine nach Anspruch 14,
**dadurch gekennzeichnet,**
**dass** in Luftströmungsrichtung (LSR) betrachtet mit dem Ausgang des Gebläses (GB), insbesondere über einen Verbindungskanal (VK), eine Trocknungseinrichtung, insbesondere Sorptionstrocknungsvorrichtung (SV), luftleitend verbunden ist.

16. Geschirrspülmaschine nach einem der Ansprüche 14 oder 15,
**dadurch gekennzeichnet,**
**dass** die Durchlassquerschnittsfläche (QB1) zumindest eines Teilabschnitts, insbesondere Anfangsabschnitts (AA), des aufsteigenden Kanalabschnitts (KA1) derart gegenüber der Durchlassquerschnittsfläche (QB3) der Luftauslassöffnung (LA), und/oder derart gegenüber der Durchlassquerschnittsfläche (QB2) des absteigenden Kanalabschnitts (KA2) vergrößert ist, dass sich im aufsteigenden Kanalabschnitt (KA1) eine erste Strömungsgeschwindigkeit (V1), insbesondere von lediglich 2,0 m/sec bis 4,0 m/sec, und im absteigenden Kanalabschnitt (KA2) eine dergegenüber zweite, höhere Strömungsgeschwindigkeit (V2), insbesondere von 5,0 m/sec bis 15,0 m/sec, für die Luftströmung (LS) einstellt, wenn das Gebläse (GB) mit seiner vorgegebenen Betriebsdrehzahl, insbesondere von etwa 5600 U/min, während der Desorptionsphase und/oder Adsorptionsphase einer Sorptionstrocknungsvorrichtung (SV) läuft.

17. Geschirrspülmaschine nach einem der vorhergehenden Ansprüche,
**dadurch gekennzeichnet,**
**dass** zumindest der Anfangsabschnitt (AA) des aufsteigenden Kanalabschnitts (KA1) zur Waagerechten (WA) mit einem positiven Steigungswinkel (WI), insbesondere zwischen 30° und 60°, verläuft.

18. Geschirrspülmaschine nach einem der vorhergehenden Ansprüche,
**dadurch gekennzeichnet,**
**dass** zumindest eine Querrippe (QR3) in Strömungsrichtung (LSR) betrachtet im oberen Scheitelbereich des Luftkanals (LK) im Wesentlichen im Sprühschatten des Innenrands (IR) des aufsteigenden Kanalabschnitts (KA1) liegt.

## Claims

1. Dishwasher (GS), in particular household dishwasher, having a dishwasher cavity (SB) for cleaning dishes, glasses, cutlery or similar items to be washed and having an air duct (LK), which, viewed in the flow direction (LSR), has an ascending duct section (KA1) and a subsequent descending duct section (KA2), wherein the ascending duct section (KA1) is connected to an air outlet opening (LA) of the dishwasher cavity (SB), from which, in at least one operating phase of a dishwasher wash cycle, air or an air/steam mixture (LS) flows out, is in particular drawn out, of the dishwasher cavity (SB) into the air duct (LK),
wherein the passage cross-sectional area (QB1) of the ascending duct section (KA1) is enlarged compared with the passage cross-sectional area (QB3) of the air outlet opening (LA), and/or compared with the passage cross-sectional area (QB2) of the descending duct section (KA2) at least along one subsection, in particular along a starting section (AA) following the air outlet opening (LA), such that in the ascending duct section (KA1) the flow speed (V1) of the air or air/steam mixture (LS) flowing therethrough is reduced there, wherein at least the starting section (AA) of the ascending duct section (KA1) relative to the horizontal (WA) runs with a positive angle of inclination (WI), in particular between 30° and 60°, and wherein starting from the air outlet opening (LA), the ascending duct section (KA1) and the input-side part of the descending duct section (KA2) form a continuously running bow piece.

2. Dishwasher (GS), in particular household dishwasher, having a dishwasher cavity (SB) for cleaning dishes, glasses, cutlery or similar items to be washed and having an air duct (LK), which, viewed in the flow direction (LSR), has an ascending duct section (KA1) and a subsequent descending duct section (KA2), wherein the ascending duct section (KA1) is connected to an air outlet opening (LA) of the dishwasher cavity (SB), from which, in at least one operating phase of a dishwasher wash cycle, air or an air/steam mixture (LS) flows out, is in particular drawn out, of the dishwasher cavity (SB) into the air duct (LK),
wherein the passage cross-sectional area (QB1) of the ascending duct section (KA1) is enlarged compared with the passage cross-sectional area (QB3) of the air outlet opening (LA), and/or compared with the passage cross-sectional area (QB2) of the descending duct section (KA2) at least along a partial section, in particular along a starting section (AA) following the air outlet opening (LA), such that in the ascending duct section (KA1) the flow speed (V1) of the air or air/steam mixture (LS) passing therethrough is reduced there, wherein, viewed from the angle of the air outlet opening (LA), the highest point of the air duct (LK), behind which, viewed in the flow direction, the entry or input opening lies in the sloping duct section (KA2), is concealed by a wall of the ascending duct section (KA1) and no straight line of sight is present between the air outlet opening (LA) and the highest point in the air duct.

3. Dishwasher according to one of claims 1 or 2,
**characterised in that**
the passage cross-sectional area (QB1) of at least one subsection, in particular of the starting section (AA) arranged downstream of the air outlet opening (LA), of the ascending duct section (KA1) is between 30% and 200%, preferably between 70% and 125% larger than the passage cross-sectional area (QB2) of the sloping duct section (KA2).

4. Dishwasher according to one of the preceding claims,
**characterised in that**
the passage cross-sectional area (QB1) of at least one subsection, in particular of the starting section (AA) arranged downstream of the air outlet opening (LA), of the ascending duct section (KA1) is at least twice as large as the passage cross-sectional area (QB2) of the air outlet opening (LA), in particular between twice as large and five times as large as the passage cross-sectional area (QB3) of the air outlet opening (LA).

5. Dishwasher according to one of the preceding claims,
**characterised in that**
the passage cross-sectional area (QB1) of at least one partial section, in particular of the starting section (AA) assigned to the air outlet opening (LA), of the ascending duct section (KA1) is greater than the passage cross-sectional area (QB3) of the air outlet opening (LA), and/or is selected to be larger than the passage cross-sectional area (QB2) of the sloping duct section (KA2) such that the sum of the lifting force (FA) and frictional force (FR) of an aerosol (PA), in particular liquid particle and/or solid particle, possibly carried along in the air or air/steam mixture flow (LS) from the dishwasher cavity (SB), is smaller than its weight (FG).

6. Dishwasher according to one of the preceding claims,
**characterised in that**
the air duct (LK) is embodied as a flat duct, in particular with a flat, rectangular cross-sectional geometric shape.

7. Dishwasher according to one of the preceding claims,
**characterised in that**
the ascending duct section (KA1) and the descending duct section (KA2) run at right angles to one another such that the highest point (SP1, SP2) of the air duct (LK), which lies between the ascending duct section (KA1) and the sloping duct section (KA2), is arranged essentially in the spray shadow of the ascending duct section (KA1).

8. Dishwasher according to one of the preceding claims,
**characterised in that**
viewed in the height direction (HR), in particular viewed from the area of the air outlet opening (LA), the ascending duct section (KA1) and the descending duct section (KA2) diverge at a peak spreading angle (SW), in particular between 25° and 75°, preferably between 30° and 60°.

9. Dishwasher according to one of claims 1 to 8,
**characterised in that**
the outer edge (AR) of the bow piece is formed by an arc section of a first circle (K1) and the inner edge (IR) of the arc section is formed by an arc section of a second circle (K2), wherein the imaginary centre point (M1) of the first circle in particular differs from the imaginary centre point (M2) of the second circle.

10. Dishwasher according to one of the preceding claims,
**characterised in that**
starting from the air outlet opening (LA) the ascending duct section (KA1) and at least the input-side subsection of the descending duct section (KA2) form a continuously running arc section with its arc length having an increasing curvature, in particular for instance in the form of a clothoid.

11. Dishwasher according to one of the preceding claims,
**characterised in that**
a plurality of longitudinal ribs (LR) is provided in the ascending duct section (KA1), which essentially follow the longitudinal curve of the ascending duct section (KA1) at least along a subsection, in particular a lower starting section (AA) arranged downstream of the air outlet opening (LA).

12. Dishwasher according to claim 11,
**characterised in that**
the gap distance (SA) between in each case two adjacent longitudinal ribs (LR) is essentially identical to or smaller than the cross-sectional width of an aerosol (PA), in particular liquid particle and/or solid particle, possibly carried along in the air or air/steam mixture flow (LS) from the dishwasher cavity (SB), preferably between 3 mm and 4 mm.

13. Dishwasher according to one of the preceding claims,
**characterised in that**
the descending duct section (KA2) runs essentially vertically.

14. Dishwasher according to one of the preceding claims,
**characterised in that**
the descending duct section (KA2) is connected to a fan (GB) at its lower, output-side end, in particular in a straight extension of its vertical longitudinal extent.

15. Dishwasher according to claim 14,
**characterised in that**
viewed in the air flow direction (LSR), a drying device, in particular sorption drying device (SV), is connected in an air-conducting manner to the output of the fan (GB), in particular by way of a connecting duct (VK).

16. Dishwasher (14) according to one of claims 14 or 15,
**characterised in that**
the passage cross-sectional area (QB1) of at least one subsection, in particular starting section (AA), of the ascending duct section (KA1) is enlarged compared with the passage cross-sectional area (QB3) of the air outlet opening (LA), and/or compared with the passage cross-sectional area (QB2) of the descending duct section (KA2) such that in the ascending duct section (KA1), a first flow speed (V1), in particular of just 2.0 m/sec to 4.0 m./sec, and in the descending duct section (KA2) a contrasting second, higher flow speed (V2), in particular of 5.0 msec to 15.0 m/sec, is established for the air flow (LS), when the fan (GB) runs at its predetermined rotational speed, in particular of approximately 5600 rpm, during the desorption phase and/or adsorption phase of a sorption drying device (SV).

17. Dishwasher according to one of the preceding claims,
**characterised in that**
at least the starting section (AA) of the ascending duct section (KA1) runs with a positive angle of inclination (WI), in particular between 30° and 60° relative to the horizontal (WA).

18. Dishwasher according to one of the preceding claims,
**characterised in that**
at least one transverse rib (QR3), viewed in the flow direction (LSR), is in the upper apex of the air duct (LK) essentially in the spray shadow of the inner edge (IR) of the ascending duct section (KA1).

## Revendications

1. Lave-vaisselle (GS), en particulier lave-vaisselle ménager, avec une cuve de lavage (SB) pour le lavage de vaisselle, verres, couverts ou éléments semblables et avec conduit à air (LK) qui, observé dans le sens d'écoulement (LSR), présente une section de conduit ascendante (KA1) et une section de conduit descendante (KA2) ultérieure, dans lequel la section de conduit ascendante (KA1) est reliée à un orifice de sortie d'air (LA) de la cuve de lavage (SB), dont de l'air ou un mélange air/vapeur (LS) s'écoule, en particulier est aspiré, dans au moins une phase d'exploitation d'un cycle de lavage de vaisselle de la cuve de lavage (SB) dans le conduit à air (LK), dans lequel la surface de section de passage (QB1) de la section de conduit ascendante (KA1) est agrandie par rapport à la surface de section de passage (QB3) de l'orifice de sortie d'air (LA), et/ou par rapport à la surface de section de passage (QB2) de la section de conduit descendante (KA2) au moins le long d'une section partielle, en particulier le long d'une section initiale (AA) ultérieure à l'orifice de sortie d'air (LA), de telle sorte que la vitesse d'écoulement (V1) de l'air ou du mélange air/vapeur (LS) s'écoulant y est réduite dans la section de conduit ascendante (KA1), dans lequel au moins la section initiale (AA) de la section de conduit ascendante (KA1) s'étend par rapport à l'horizontale (WA) selon un angle d'inclinaison positif (WI), en particulier entre 30° et 60°, et dans lequel, au départ de l'orifice de sortie d'air (LA), la section de conduit ascendante (KA1) et le tronçon côté entrée de la section de conduit descendante (KA2) constituent une pièce coudée s'étendant de façon continue.

2. Lave-vaisselle (GS), en particulier lave-vaisselle ménager, avec une cuve de lavage (SB) pour le lavage de vaisselle, verres, couverts ou éléments semblables et avec conduit à air (LK) qui, observé dans le sens d'écoulement (LSR), présente une section de conduit ascendante (KA1) et une section de conduit descendante (KA2) ultérieure, dans lequel la section de conduit ascendante (KA1) est reliée à un orifice de sortie d'air (LA) de la cuve de lavage (SB), dont de l'air ou un mélange air/vapeur (LS) s'écoule, en particulier est aspiré, dans au moins une phase d'exploitation d'un cycle de lavage de vaisselle de la cuve de lavage (SB) dans le conduit à air (LK), dans lequel la surface de section de passage (QB1) de la section de conduit ascendante (KA1) est agrandie par rapport à la surface de section de passage (QB3) de l'orifice de sortie d'air (LA), et/ou par rapport à la surface de section de passage (QB2) de la section de conduit descendante (KA2) au moins le long d'une section partielle, en particulier le long d'une section initiale (AA) ultérieure à l'orifice de sortie d'air (LA), de telle sorte que la vitesse d'écoulement (V1) de l'air ou du mélange air/vapeur (LS) s'écoulant y est réduite dans la section de conduit ascendante (KA1), dans lequel, vu au départ de l'orifice de sortie d'air (LA), le point le plus élevé du conduit à air (LK) se trouve, dans le sens d'écoulement, derrière l'orifice d'entrée dans la section de conduit descendante (KA2), est couvert par une paroi de la section de conduit ascendante (KA1) et aucune liaison visuelle rectiligne n'existe dès lors entre l'orifice de sortie d'air (LA) et le point le plus élevé du conduit à air.

3. Lave-vaisselle selon l'une des revendications 1 ou 2, **caractérisé en ce que** la surface de section de passage (QB1) d'au moins une section partielle, en particulier de la section initiale (AA) située en aval de l'orifice de sortie d'air (LA), de la section de conduit ascendante (KA1) est entre 30% et 200%, de préférence entre 70% et 125% plus grande que la surface de section de passage (QB2) de la section de conduit descendante (KA2).

4. Lave-vaisselle selon l'une des revendications précédentes, **caractérisé en ce que** la surface de section de passage (QB1) d'au moins une section partielle, en particulier de la section initiale (AA) située en aval de l'orifice de sortie d'air (LA), de la section de conduit ascendante (KA1) est sélectionnée au moins deux fois plus grande que la surface de section de passage (QB3) de l'orifice de sortie d'air (LA), en particulier entre le double et le quintuple de la surface de section de passage (QB3) de l'orifice de sortie d'air (LA).

5. Lave-vaisselle selon l'une des revendications précédentes, **caractérisé en ce que** la surface de section de passage (QB1) d'au moins une section partielle, en particulier de la section initiale (AA) affectée à l'orifice de sortie d'air (LA), de la section de conduit ascendante (KA1) est sélectionné de telle sorte plus grande que la surface de section de passage (QB3) de l'orifice de sortie d'air (LA), et/ou de telle sorte plus grande que la surface de section de passage (QB2) de la section de conduit descendante (KA2) que la somme issue de la force ascensionnelle (FA) et de la force de frottement (FR) d'un éventuel aérosol (PA), en particulier des gouttes de fluide et/ou des particules de matière solide, emporté dans l'écoulement d'air ou de mélange air/vapeur (LS) au départ de la cuve de lavage (SB) est inférieure à son poids (FG).

6. Lave-vaisselle selon l'une des revendications précédentes, **caractérisé en ce que** le conduit à air (LK) est exécuté sous la forme d'un conduit plat, en particulier avec une forme géométrique sectionnelle rectangulaire.

7. Lave-vaisselle selon l'une des revendications précédentes, **caractérisé en ce que** la section de conduit ascendante (KA1) et la section de conduit descendante (KA2) s'étendent transversalement l'une par rapport à l'autre de telle sorte que le point le plus élevé (SP1, SP2) du conduit à air (LK), qui se trouve entre la section de conduit ascendante (KA1) et la section de conduit descendante (KA2), est essentiellement disposé dans l'ombre de pulvérisation de la section de conduit ascendante (KA1).

8. Lave-vaisselle selon l'une des revendications précédentes, **caractérisé en ce que**, vu dans la direction de la hauteur (HR), en particulier au départ de la zone de l'orifice de sortie d'air (LA), la section de conduit ascendante (KA1) et la section de conduit descendante (KA2) divergent l'une de l'autre selon un angle d'écartement aigu (SW), en particulier entre 25° et 75°, de préférence entre 30° et 60°.

9. Lave-vaisselle selon l'une des revendications 1 à 8, **caractérisé en ce que** le bord extérieur (AR) de la pièce coudée est constitué par une section d'arc de cercle d'un premier cercle (K1) et le bord intérieur (IR) de la pièce coudée par une section d'arc de cercle d'un deuxième cercle (K2), dans lequel le centre imaginaire (M1) du premier cercle diverge en particulier du centre imaginaire (M2) du deuxième cercle.

10. Lave-vaisselle selon l'une des revendications précédentes, **caractérisé en ce qu'**au départ de l'orifice de sortie d'air (LA), la section de conduit ascendante (KA1) et au moins le tronçon côté entrée de la section de conduit descendante (KA2) constituent une pièce coudée s'étendant de façon continue dont la courbure croît avec son abscisse curviligne, en particulier sous la forme d'une clothoïde.

11. Lave-vaisselle selon l'une des revendications précédentes, **caractérisé en ce qu'**une pluralité de nervures longitudinales (LR), qui suivent essentiellement le tracé longitudinal de la section de conduit ascendante (KA1) au moins le long d'un tronçon, en particulier une section initiale (AA) inférieure située en aval de l'orifice de sortie d'air (LA), sont prévues dans la section de conduit ascendante (KA1).

12. Lave-vaisselle selon la revendication 11, **caractérisé en ce que** la distance d'espacement (SA) entre deux nervures longitudinales (LR) voisines est essentiellement identique ou inférieure à la largeur de section d'un éventuel aérosol (PA), en particulier des gouttes de fluide et/ou des particules de matière solide, emporté dans l'écoulement d'air ou de mélange air/vapeur (LS) au départ de la cuve de lavage (SB) et se situe de préférence entre 3 mm et 4 mm.

13. Lave-vaisselle selon l'une des revendications précédentes, **caractérisé en ce que** la section de conduit descendante (KA2) s'étend essentiellement à la verticale.

14. Lave-vaisselle selon l'une des revendications précédentes, **caractérisé en ce que** la section de conduit descendante (KA2) est reliée à un ventilateur (GB) en son extrémité inférieure côté sortie, en particulier dans le prolongement rectiligne de son étendue longitudinale verticale.

15. Lave-vaisselle selon la revendication 14, **caractérisé en ce que**, vu dans le sens d'écoulement de l'air (LSR), la sortie du ventilateur (GB) est reliée aérauliquement en particulier via un conduit de liaison (VK) à un dispositif de séchage, en particulier un dispositif de séchage par sorption (SV).

16. Lave-vaisselle selon l'une des revendications 14 ou 15, **caractérisé en ce que** la surface de section de passage (QB1) d'au moins une section partielle, en particulier de la section initiale (AA), de la section de conduit ascendante (KA1) est agrandie de telle sorte par rapport à la surface de section de passage (QB3) de l'orifice de sortie d'air (LA) et/ou de telle sorte par rapport à la surface de section de passage (QB2) de la section de conduit descendante (KA2) qu'une première vitesse d'écoulement (V1) en particulier de seulement 2,0 m/sec à 4,0 m/sec s'établit dans la section de conduit ascendante (KA1) et une deuxième vitesse d'écoulement (V2) supérieure à celle-ci, en particulier de 5,0 m/sec à 15,0 m/sec s'établit dans la section de conduit descendante (KA2) pour l'écoulement d'air (LS), lorsque le ventilateur (GB) tourne selon sa vitesse de fonctionnement prescrite en particulier d'environ 5600 t/min, durant la phase de désorption et/ou la phase d'adsorption d'un dispositif de séchage par sorption (SV).

17. Lave-vaisselle selon l'une des revendications précédentes, **caractérisé en ce qu'**au moins la section initiale (AA) de la section de conduit ascendante (KA1) s'étend par rapport à l'horizontale (WA) selon un angle d'inclinaison positif (W1), en particulier entre 30° et 60°.

18. Lave-vaisselle selon l'une des revendications précédentes, **caractérisé en ce qu'**au moins une nervure transversale (QR3) se trouve, dans le sens d'écoulement (LSR), dans la zone de crête supérieure du conduit à air (LK) essentiellement dans l'ombre de pulvérisation du bord intérieur (IR) de la section de conduit ascendante (KA1).
